# EUROPÄISCHE PATENTSCHRIFT

(11) **EP 1 332 028 B1**
(45) Veröffentlichungstag und Bekanntmachung des Hinweises auf die Patenterteilung: **10.10.2007**
(21) Anmeldenummer: 01953793.5
(22) Anmeldetag: 19.06.2001
(51) Int. Cl.: B28B 3/02, B30B 11/02

(54) **VERDICHTUNGSEINRICHTUNG ZUR VERDICHTUNG VON FORMKÖRPERN AUS KORNFÖRMIGEN STOFFEN UND VERFAHREN ZUR ANWENDUNG DER VERDICHTUNGSEINRICHTUNG**
COMPACTION DEVICE FOR COMPACTING MOULDED BODIES FROM GRANULAR SUBSTANCES AND A METHOD FOR USING SAID DEVICE
DISPOSITIF DE COMPACTAGE POUR COMPACTER DES CORPS MOULES EN MATERIAUX GRANULEUX ET SON PROCEDE D'UTILISATION

(30) Priorität: 11.11.2000 DE 10056063; 12.11.2000 DE 10055904; 06.12.2000 DE 10060860; 13.02.2001 DE 10106910
(43) Veröffentlichungstag der Anmeldung: 06.08.2003
(73) Patentinhaber: GEDIB INGENIEURBÜRO UND INNOVATIONSBERATUNG GMBH, D-57319 Bad Berleburg (DE)
(72) Erfinder: BALD, Hubert, 57319 Bad Berleburg (DE)
(74) Vertreter: Henseler, Daniela
(86) Internationale Anmeldenummer: PCT/DE2001/002266
(87) Internationale Veröffentlichungsnummer: WO 2002/038346

(56) Entgegenhaltungen:
- DE-A- 2 041 520
- DE-A- 4 434 679
- DE-A- 19 634 991
- NL-A- 8 004 985

## Beschreibung

Die Erfindung betrifft eine Einrichtung zur Verdichtung gemäß Anspruch 1 und eine Verwendung der Einrichtung gemäß Anspruch 26. Bei der Verwendung befindet sich der Formstoff vor dem Verdichtungsvörgang in den Formausnehmungen zunächst als eine Volumenmasse aus lose zusammenhaftenden körnigen Bestandteilen, welche erst während des Verdichtungsvorganges durch die Einwirkung von Verdichtungskräften auf die Oberseite und Unterseite zu festen Formkörpern geformt werden. Die Volumenmasse kann bei Anwendung der Verdichtungseinrichtung in Maschinen zur Herstellung von Beton-Fertigprodukten (z.B. Pflastersteinen) z.B. aus feuchtem Betonmörtel bestehen. Bei den mit Vibratoren arbeitenden Verdichtungseinrichtungen zur Herstellung von Beton-Fertigprodukten kann man 3 bekannte Gattungen unterscheiden, die zur Beschreibung des hier interessierenden Standes der Technik geeignet sind, und denen gemeinsam ist, daß der Formkasten und der Formstoff während des Verdichtungsvorganges auf der Oberseite einer Palette oder einer Grundplatte angeordnet sind. Dabei liegt während der Hauptverdichtung eine Preßplatte auf der Oberseite des Formstoffes auf, weiche von einer Preßeinrichtung in vertikaler Richtung verfahrbar ist und zur Ausübung eines vorbestimmten Preßdruckes angetrieben werden kann.

Bei der ersten Gattung handelt es sich um die weit verbreitete und dem Fachmann bekannte "konventionelle Art" der Stoßverdichtung, bei der der bezüglich seiner Schwingwegamplitude regelbare Schwingtisch eines Vibrators bei jeder Schwingungsperiode einmal von unten gegen die Palette stößt. Diese Gattung repräsentiert den nächstgelegene Stand der Technik, beschrieben durch die EP 0 515 305 B1. Auch bei der zweiten Gattung, deren Verdichtungseinrichtung erheblich anders als bei der ersten Gattung arbeitet, wird die ursprünglich vom Vibrator erzeugte Verdichtungsenergie über Stoßvorgänge in den Formstoff eingetragen. In diesem Falle sind die Palette und der Formkasten während des Verdichtungsvorganges fest mit dem Schwingtisch verspannt, so daß ihre Massen mit zu der Masse des Schwingsystems zählen und mit ihr mitschwingen. Die durch den Zusammenstoß von unterschiedlichen Massen mit unterschiedlichen Geschwindigkeiten definierbare Stoßstelle liegt hier an der Oberseite und Unterseite des Formstoffes selbst, wobei während der Verdichtung ein Luftspalt zwischen der Formkörperunterseite und der Palette einerseits und der Formkörperoberseite und der Preßplatte andererseits entsteht. Diese zweite Gattung, beschrieben durch die DE 44 34 679 A1, kann man am treffendsten als eine Verdichtungseinrichtung zur Durchführung einer "Schüttelverdichtung" bezeichnen. Bei der dritten Gattung, belegt durch die EP 0 870 585 A1, bilden die Massen des Formstoffs, des Formkastens, der Palette und des Schwingtisches gemeinsam ein Massensystem, welches die schwingende Masse eines mit harmonischen (sinoidischen) Schwingbewegungen arbeitenden Masse-Feder-Systems darstellt. Die an der Oberseite und Unterseite des Formkörpers eingeleiteten dynamischen Kräfte, die von den Schwingbeschleunigungen der mitschwingenden Massen abgeleitet sind, erzeugen einen ebenfalls sinoidisch verlaufenden dynamischen Verdichtungsdruck (harmonische Verdichtung). Einige hier interessierende Angaben zum Stand der Technik gemäß der EP 0 515 305 B1 und der EP 0 870 585 A1 finden sich auch in einem Artikel der Fachzeitschrift "BFT", Ausgabe Sept. 2000, Seiten 44-52. Herausgeber: Bauverlag GmbH, Am Klingenweg 4a, D-65396 Walluf.

Alle genannten drei Gattungen basieren auf unterschiedlichen Philosophien über die bei der Verdichtung eintretenden physikalischen Effekte. Dabei können sogar scheinbar geringfügige Merkmals-Unterschiede der benutzten physikalischen Effekte von Bedeutung sein, wie z..B. die Ausbildung ein- und desselben statischen Momentes an Unwuchtkörpern von Unwuchtvibratoren mit größeren oder kleineren Schwerpunktabständen verbunden mit kleineren oder größeren Massen. Allen drei Gattungen ist gemeinsam, daß man beim Betrieb der Verdichtungseinrichtungen bestrebt ist, die Schwingsysteme derart zu betreiben, daß man möglichst hohe Verdichtungsbeschleunigungen im Formstoff bei möglichst hohen Schwingfrequenzen (möglichst bis ca. 70 Hz) erreicht, wobei die Beschleunigungen und die Frequenzen auch nach vorgebbaren Werten einstellbar sein sollen. Dabei ist in jedem Falle die Schwingbeschleunigung des stets beteiligten Schwingtisches, von der neben dem Verdichtungsergebnis auch die Belastungen der beteiligten Bauteile abhängen, eine lineare Funktion der Schwingamplitude und eine quadratische Funktion der Schwingfrequenz.

Die Druckschrift EP 0 515 305 B1 beschreibt einen bezüglich der Schwingwegamplitude (Amplitude hier maßgeblich für die Verdichtungsbeschleunigung) und der Schwingfrequenz verstellbaren Richtvibrator mit 4 Unwuchtwellen einer Verdichtungseinrichtung gemäß der ersten Gattung. Die 4 Unwuchtwellen werden von jeweils einem eigenen Antriebs- und Verstellmotor über Kardanwellen angetrieben. Die Verstellung des die Schwingwegamplitude definierenden Phasenwinkels geschieht ausschließlich über entsprechend einzustellende Motordrehmomente, welche bei einem vom Wert 0° oder 180° abweichenden Phasenwinkel eine Blindleistung erzeugen (wie dies z.B. auch in der DE 40 00 011 C2 beschrieben ist). Als Nachteile bei einem derartigen Unwuchtvibrator und Verdichtungsverfahren sind folgende Merkmale zu erwähnen:
- Die oberste Schwingfrequenz wird in der Praxis wegen der zu berücksichtigenden Dauer-Belastungsgrenze in der Regel auf 50 Hz eingeschränkt, wobei die Grenzbelastung vor allem bei den Wälzlagerungen der Unwuchtwellen und bei den mitschwingenden Kardanwellen erreicht wird. Hierzu siehe auch den oben zitierten Fachzeitschrift-Artikel auf Seite 45, mittlerer Abschnitt und auf Seite 47, mittlerer Abschnitt.
- Durch die ständig umzusetzende Blindleistung und durch die bei hohen Fliehkräften erzeugten hohen Lagerreibungs-Leistungen treten hohe Verlustleistungen auf. Da die hohen Verlustleistungen auch in den Antriebsmotoren der Unwuchtwellen umgesetzt werden müssen, werden die Motoren und deren Ansteuergeräte mit Bezug auf die reine Verdichtungsleistung unnötig groß dimensioniert.
- Bedingt durch die zu überwindenden Trägheitsmassen der Motoren und Unwuchtkörper und bedingt durch die Tatsache, daß mit einer Veränderung des Phasenwinkels sogleich auch immer eine Veränderung des ebenfalls mit auszuregelnden Blindleistungs-Drehmomentes verbunden ist, können die Werte der als Regelgröße vorgegebenen Phasenwinkel (statisches Moment) durch die elektronische Regelung (oder auch durch alternative mechanische Regelungen) nur mit groben Toleranzen geregelt werden, was zu entsprechenden Ungleichförmigkeiten des Schwingwegverlaufes des Schwingtisches während des über viele Schwingungsperioden ablaufenden Verdichtungsvorganges und damit zu einer schlechten Reproduzierbarkeit der Verdichtungsqualität führt. Hinzu kommt hier der Nachteil, daß von den groben Toleranzen der Regelgröße "Phasenwinkel" die relative Winkellage von insgesamt 4 Unwuchtkörpern betroffen ist, die üblicherweise mit ihren Rotationsachsen in einer Ebene liegen und deren Anodnung sich über einen großen Teil der Längsausdehnung des Schwingtisches erstreckt. Die Ungleichheiten der relativen Winkellagen führt zu ungleichen Beschleunigungen bezogen auf die ganze Tischoberfläche. Dies führt wiederum zu ungleichen Verdichtungsergebnissen an unterschiedlichen Orten der Tischoberfläche.
- Die für die Verdichtungswirkung maßgebliche Schwingwegamplitude des Schwingtisches ist nur indirekt und träge über den verstellbaren Phasenwinkel regelbar.
- Die Regelung des Phasenwinkels wird abgesehen von den Trägheitsmassen prinzipiell erschwert durch die Tatsache, daß bei dem Stoß des Schwingtisches gegen die Palette die Rotations-Geschwindigkeit der Unwuchtwellen stets eine ruckartige Veränderung erfährt, wobei wegen der vom Phasenwinkel abhängigen Relativlage der Unwuchtkörper während des Stoßes die Geschwindigkeits- und damit Drehwinkel-Veränderungen unterschiedlich ausfallen.
- Die Regelung des Phasenwinkels geschieht dadurch, daß die Drehgeschwindigkeit der Unwuchtwellen relativ zueinander geregelt wird. Dies bedeutet, daß eine gleichzeitige Regelung von Phasenwinkel und Schwingungsfrequenz praktisch nicht gleichzeitig und nur schwer zu erreichen ist.
- Es ist erwünscht, ein Verfahren anwenden zu können, bei dem während des Vorganges der Hauptverdichtung ein vorgegebener Bereich der Verdichtungsfrequenz bis hin zu höchsten Frequenzen mit vorgegebenen Werten für die Schwingwegamplitude des Schwingtisches durchfahren wird. Bei diesem Verfahren können die in dem Formstoff enthaltenen und durch die unterschiedlichen Korngrößen definierten Mikro-Schwingsysteme mit unterschiedlichen Eigenfrequenzen zu Resonanzerscheinungen angeregt werden, wodurch die Verdichtung verbessert wird. Das Durchfahren des Frequenzbereiches muß dabei in ca. 3 Sekunden durchführbar sein. Beim Stand der Technik wird die Durchführung dieses Verfahrens behindert durch die Begrenzung der Schwingungsfrequenzen des Schwingtisches und durch die schlechte gleichzeitige Regelbarkeit von Schwingfrequenz und Schwingwegamplitude.

Durch die erwähnten Druckschriften DE 44 34 679 A1 bzw. EP 0 870 585 A1 wird die vorliegende Erfindung schon deshalb nicht nahegelegt, weil hier ganz andersartig arbeitende Verdichtungseinrichtungen (Schüttelverdichtung bzw. harmonische Verdichtung) mit andersartigen Verdichtungsmechanismen beschrieben werden. Das in der DE 44 34 679 beschriebene Federsystem des Schwingtisches kann, soweit eine Kraftübertragung durch die Federn in beiden Schwingrichtungen vorgesehen ist, nicht als Vorbild dienen, da bei dem beschriebenen Federsystem
Federelemente 116 vorgesehen sind, die zugleich als Druckfedern und Zugfedern arbeiten. Das bedeutet eine doppelt so hohe Belastung der Federn durch Spannungen im Vergleich zu einer Konstruktionsart, bei der Federn nur auf Druck belastet sind. Außerdem ist die Kraft-Verbindung einer auf Druck und Zug belasteten Feder an ihren Enden mit dem Rahmen (oder dem Fundament) der Verdichtungseinrichtung einerseits und mit dem Schwingtisch andererseits sehr problematisch und bei einer hier vorgesehenen hochdynamischen Betriebsweise nicht dauerhaft ausführbar. Die in der DE 44 34 679 gezeigten hydraulischen Erregeraktuatoren müssen zugleich die Funktion einer Linear-Führung des Schwingtisches mit übernehmen. Da der Schwingtisch bei einem Stoßbetrieb unter die Palette zu dauernd wechselnden Schiefstellungen neigt, bedeutet dies eine hohe mechanische Belastung der Erregeraktuatoren durch die ihnen zugewiesene Funktion der Linear-Führung, welche noch erhöht wird durch die in diesem Falle bei zwei vorhandenen Linear-Führungen auftretende Neigung zum Klemmen.

Die durch die Druckschrift EP 0 870 585 beschriebene Verdichtungseinrichtung kann auch bezüglich folgender Funktionen keine Vorbild-Funktion haben: Die hydraulisch ausgebildete Systemfeder vermag eine Federwirkung nur bei einer abwärts gerichteten Schwingbewegung auszuüben und die Benutzung desselben Fluidmediums für den hydraulischen Erreger und für die hydraulische Feder führt nachweislich zu erheblichen Energieverlusten auch bei der Ausübung der Federfunktion. Wie aus Spalte 2, Zeilen 25 bis 30 zu entnehmen ist, soll die Federkonstante offensichtlich nur zu dem Zweck der Anpassung des Verdichtungsverfahrens an die bei unterschiedlich zu verdichtenden Produkten vorkommenden unterschiedlich großen Massen veränderbar sein, um die fest vorgegebene Eigenfrequenz des Masse-Feder-System wieder herzustellen. Eine Veränderung der Eigenfrequenz während des Verdichtungsvorganges ist nicht vorgesehen.

Aus DE-A-2 041 520 ist eine Einrichtung nach Oberbegrift des Anspruchs 1 bekannt.

Aufgabe der Erfindung ist es, die vorstehend beschriebenen Nachteile bei dem Stand der Technik, bei der die Verdichtungsenergie überwiegend durch Stöße des Schwingtisches von unten gegen die Palette in den Formkörper eingeleitet wird, zu beseitigen oder zu vermindern. Dabei sollen hohe Stoßfrequenzen anwendbar sein und die Verdichtungseinrichtung soll mit einer in einem weiten Bereich (auch während des Verdichtungsvorganges) verstellbaren Verdichtungsfrequenz bis zu höchsten Frequenzen von 75 Hz und höher mit langer Lebensdauer der beteiligten Bauteile und mit geringem Energieaufwand arbeiten können. Gleichzeitig soll mit den Mitteln der Erfindung auch die Wiederholgenauigkeit der Erzeugung der Verdichtungs-Beschleunigung durch die Stöße an der Palette bzw. an der Unterseite der Formkörper selbst und die Gleichmäßigkeit der Verteilung der Verdichtungs-Beschleunigung über die ganze Fläche der Palette verbessert werden.

Die Lösung der Aufgabe ist in den unabhängigen Patentansprüchen 1 und 26 beschrieben. Weitere vorteilhafte Ausgestaltungen der Erfindung sind in den Unteransprüchen definiert.

Die Erfindung nutzt unter anderem folgendes Prinzip: Bei der konventionellen Erzeugung der Schwingbewegungen des Schwingtisches mit Benutzung von Federn, welche nur der Schwingungsisolation dienen und daher weich eingestellt sind, werden die Beschleunigungskräfte, die an den Schwingmassen aufzubringen sind, ganz überwiegend durch gerichtete Fliehkräfte der Unwuchtkörper erzeugt. Bei der Erzeugung der Schwingbewegungen nach der Erfindung werden die Beschleunigungskräfte wenigstens in jenem Falle, wo sie bei den höchsten Schwingfrequenzen die höchsten Werte erreichen müssen, überwiegend durch Federkräfte aufgebracht und nur zu einem kleineren Teil durch die Erregerkräfte der Erregereinrichtung. Dies wird erreicht durch die Nutzung des Effektes der Resonanzverstärkung. In einer weiteren Ausbildung der Erfindung wird dieser Effekt dadurch noch besser ausgenutzt, daß vorgesehen ist, in dem betriebsmäßig abzudeckenden Bereich der Schwingfrequenzen neben der in dem Bereich höchster Schwingfrequenzen liegenden Eigenfrequenz noch wenigstens eine zweite Eigenfrequenz des Masse-Feder-Systems herstellen zu können. Dies führt dazu, wie in Fig. 6 gezeigt wird, daß die notwendigen Erregerkräfte noch weiter verkleinert werden können, was unter anderem auch den Einsatz von marktgängigen Wechselstrom-Linearmotoren erleichtert und ebenfalls auch die Möglichkeit, während eines Verdichtungsvorganges die Verdichtungsfrequenz über einen weiten Frequenzbereich zu variieren.

Zur Speicherung der bei der Aufwärts-Schwingbewegung des Schwingtisches mitgeführten kinetischen Energie der System-Masse können auch Federelemente in das Federsystem mit einbezogen sein, deren Federkraft von oben auf die Palette einwirkend ist, wozu auch solche Federkräfte zählen, die über die Preßplatte mit aufgebracht werden. Sofern es sich dabei um solche Federkräfte handelt, die nicht über die Preßplatte geführt sind, wie dies z.B. bei den Federn 124 in Fig. 1 der Fall ist, tragen diese mit dazu bei, daß die SchwingwegAmplitude des Schwingtisches oder der Form auch dann nach vorgegebenen Werten geregelt werden kann, wenn das Verdichtungssystem im Leerlauf oder bei der Vorverdichtung schwingt. Die die kinetische Energie speichernden Federelemente der Systemfeder haben im Vergleich zu den weich eingestellten Isolationsfedern bei den konventionellen Verdichtungssystemen eine wesentlich höhere Energiemenge zu speichern. Nicht nur im Interesse ihrer Lebensdauer (Gefahr der Selbstzerstörung durch Wärme) sondern auch zwecks Vermeidung von unnötigen Energieverlusten sind die Federelemente der Systemfeder daher bevorzugt aus Stahl oder aus einem dämpfungsarmen Elastomerwerkstoff gefertigt oder sind verkörpert durch ein (von Haus aus dämpfungsarmes) flüssiges kompressibles Medium.

Der Einsatz von bezüglich ihres statischen Momentes verstellbaren Unwuchtvibratoren als Erregeraktuatoren im Rahmen der Erfindung macht durchaus einen Sinn, da selbst bei höheren als konventionell erzielbaren Erregerfrequenzen das alle hier interessierenden Eigenschaften des Vibrators bestimmende statische Moment wegen der Nutzung der Resonanzverstärkung geringer gehalten werden kann als bei einer Schwingungserregung nur durch die Fliehkräfte eines Unwuchtvibrators. Dies bedeutet: Kleinere Lagerkräfte der Unwuchtwellen, wobei bei kleineren Lagerkräften wiederum Wälzlager mit höheren zulässigen Grenzdrehzahlen verwendet werden können. Kleinere Trägheitsmomente der Unwuchtkörper selbst und der Antriebsmotoren der Unwuchten, wobei kleinere Trägheitsmomente die Regelbarkeit des Phasenwinkels verbessern. Kleinere Lagerreibungs-Verlustleistungen und kleinere Blindleistungen, wobei die Blindleistungen vom Quadrat der Größe des statischen Momentes abhängig sind. Mögliche engere Anordnung der Unwuchtwellen, wobei dieses Merkmal wegen des verbesserten zentralen Angriffes der Fliehkräfte zu geringeren Ungleichmäßigkeiten bei der Beschleunigung des Schwingtisches infolge nicht korrekter Drehpositionen der Unwuchtkörper führt.

Zu den im Zusammenhang mit dem Federsystem verwendeten Begriffen "harte" und "weiche" Federn gelten folgende Definitionen: Eine weiche Feder wird zur Isolaton der Beschleunigungswirkung von schwingenden Massen eingesetzt. Der Wert der nach einer bekannten Formel berechenbaren "Vergrößerungsfunktion" Φ (z.B. dargestellt im Diagramm 6.3-5 auf Seite 300 der "Physikhütte, Band 1 ", 29. Auflage, Verlag Wilhelm Ernst & Sohn, Berlin, München, Düsseldorf) muß bei weichen Federn Φ ≤ 1 sein. Dieser Wert wird erreicht, wenn das Verhältnis η = f_{E} / f_{N} ≥ 1,41 wird, wobei f_{E} die Erregerfrequenz und f_{N} die Eigenfrequenz bezeichnen. Für eine vernünftige Isolation wird jedoch allgemein mindestens ein Wert von η = f_{E} / f_{N} ≥ 2 gefordert. Mit anderen Worten: Die Erregerfrequenz f_{E} (= Verdichtungsfrequenz) muß bei einer zwecks Nutzung des Resonanzeffektes hart eingestellten Feder immer zwischen dem Wert f_{E} = 0 und dem Wert f_{E} = 1,41 * f_{N}, optimal im Bereich f_{E} = f_{N} liegen. Die Erregerfrequenz f_{E} muß bei einer zwecks Isolation weich eingestellten Feder immer einen Wert von f_{E} = größer als 2 * f_{N} haben. Eine hart eingestellte Systemfeder bedeutet im Falle der vorliegenden Erfindung, daß die Wirkung der Vergrößerungsfunktion Φ für Werte Φ > 1 in Anspruch genommen werden soll. Die Angabe in Patentanspruch 1, daß die Systemfeder wenigstens für die nach abwärts gerichtete Schwingbewegung hart eingestellt ist, besagt, daß eine Systemfeder auch derart aufgebaut sein kann, daß in beiden Schwingrichtungen unterschiedliche Federkonstanten wirksam sind. Beispiel für hart und weich eingestellte Federn: Gemäß einer bekannten Beziehung q = 248,5 / f_{N}² und q (in mm) kann die Einfederung q einer auf einer Feder gelagerten Masse mit der Eigenfrequenz f_{N} (in Hz) unter ihrem Eigengewicht ermittelt werden. Wenn die Eigenfrequenz bei einer "harten" Systemfeder mindestens 30 Hz (oder höher) beträgt, kann die Einfederung q unter der System-Masse berechnet werden zu: q = 0,27 mm (oder kleiner). Sollten bei einer untersten zulässigen Erregerfrequenz einer Verdichtungseinrichtung mit weich ausgelegten Isolierfedem die Isolierfedern richtig gewählt sein, so dürfte die mit ihrer Federkonstanten erreichbare Eigenfrequenz höchstens 15 Hz betragen. In diesem Falle betrüge der Wert q = 1,1 mm.

Durch die vorgesehene Möglichkeit der Regelung der Amplitude des Schwingweges s des Schwingtisches wird zurückgegriffen auf die in der Praxis beim Stand der Technik bewährte Beeinflussung dieser physikalischen Größe durch die Regelung des Phasenwinkels im Sinne der Beeinflussung der Verdichtungsintensität. Dabei wird durch den Phasenwinkel indirekt auch der Wert der Schwingwegamplitude s bestimmt, welche physikalisch gesehen das eigentliche Maß für die eigentlich zu regelnde Verdichtungsintensität ist. Die meßtechnische Ermittlung des Phasenwinkels, der durch die relative Winkellage von sich drehenden Unwuchtkörpern definiert ist, ist aufwendig und mit spürbaren Meßfehlern behaftet. Anders als beim Stand der Technik wird bei der Erfindung beim Einsatz von Linearmotoren als Erregeraktuatoren jedoch der Wert der Schwingwegamplitude s nicht indirekt über den Umweg einer anderen zu regelnden Größe beeinflußt, sondern er wird direkt geregelt (und direkt gemessen), was zusammen mit dem Umstand, daß nicht auch gleichzeitig ein sich veränderndes Blindleistungs-Drehmoment zu regeln ist, zu einer genaueren Regelbarkeit der Verdichtungsintensität führt. Beim Einsatz von hydraulischen oder elektrischen Linearmotoren können diese derart kräftemäßig beaufschlagt werden, daß, selbst wenn mehrere Linearmotoren mit paralleler Wirkung zum Einsatz kommen, ihre Kraftentwicklung präzise symmetrisch erfolgt, so daß nur wegen ihrer mehrfachen Anordnung keine unsymmetrischen Beschleunigungen am Schwingtisch auftreten.

Es ist wünschenswert, daß bei Beeinflussung des Wertes der Schwingwegamplitude s gleichzeitig auch die Schwingfrequenz in vorgebbarer Weise verändert werden kann. Diese Aufgabe wird bei der vorliegenden Erfindung ermöglicht durch die gute Regelbarkeit der Schwingwegamplitude s in Kombination mit der bei der Erfindung gegebenen Möglichkeit, daß nicht eine Drehgeschwindigkeit verändert werden muß, sondern lediglich eine Wiederholfrequenz bei der Dosierung von bestimmten Mengen von Erregerenergie pro Schwingungsperiode, was im Falle von hydraulischen Linearmotoren sehr trägheitsarm und im Falle von elektrischen Linearmotoren nahezu trägheitslos geschehen kann.

Die Anwendung von elektrischen (Dreiphasen-Wechselstrom-) Linearmotoren ist sehr vorteilhaft, da sie eine "saubere" und mit geringen Verlustenergien arbeitende Lösung darstellen. Die marktgängigen elektrischen Linearmotoren sind jedoch nicht ohne weiteres für die vorgesehene Aufgabe verwendbar, da sie mit ihren serienmäßig hergestellten Ansteuergeräten dafür vorgesehen sind, Linearbewegungen mit vorgegebenem Wegverlauf und Geschwindigkeitsverlauf durchzuführen und dabei automatisch jene Kräfte zu erzeugen, die für die Beschleunigung der bewegten Massen bzw. die für die Überwindung der sich der Linearverschiebung entgegensetzenden Kräfte (meist Bearbeitungskräfte) benötigt werden. Der typische Anwendungsfall für derartige Linearmotoren ist bei Werkzeugnaschinen gegeben. Die normal käuflichen Ansteuergeräte müssen daher durch eine spezielle Ansteuereinrichtung ersetzt werden. Die hauptsächlichsten Unterschiede bei dem Einsatz der Linearmotoren bei der Erfindung im Vergleich zu den konventionellen Aufgaben sind in folgenden Merkmalen gegeben: Die Beschleunigung und die Verzögerung der schwingenden Massen, einschließlich der Masse des mitschwingenden Motorteiles des Linarmotors, werden bei der Verdichtungseinrichtung ganz überwiegend, insbesondere, wenn die Erregerfrequenzen in der Nähe der Eigenfrequenzen liegen, durch die Kräfte der Systemfeder (im Resonanzbetrieb) bestimmt. Daher könnte eine bei den Linearmotoren übliche Regelungseinrichtung zur Erzeugung eines programmierten Bewegungsablaufes schon deshalb nicht zum Einsatz gelangen, weil sie die Federkräfte nicht kennt und nicht beeinflussen kann und weil die Motorkräfte allein für die zu erzeugenden Beschleunigungen bei weitem nicht ausreichen.

Bei der bei der Erfindung vorliegenden Aufgabenstellung dagegen hat der Linearmotor pro Schwingungsperiode (nach einmal in Gang gebrachter Schwingung) im Prinzip nur jene Energiemengen an die System-Masse weiterzugeben, welche der schwingenden System-Masse durch Reibung oder durch die bei dem Stoß abgegebene Verdichtungsenergie entzogen werden. Es kommt bei einer konstant zu haltenden Schwingwegamplitude also darauf an, bei jeder Schwingungsperiode der schwingenden System-Masse jene Energieportion wieder zuzuführen, die benötigt wird, um die vorgegebene Schwingwegamplitude aufrecht zu erhalten. Die Kraftentwicklung am Linearmotor muß dabei in ihrer Größe auch nicht einer durch die Schwingzeit bestimmten Zeitfunktion (z.B. Rechteck- oder Sinus-Funktion) folgen, da nur die (pro Periode) übertragene Energieportion entscheidend ist, wobei natürlich die Zeitpunkte für Anfang und Ende der Kraftentwicklung ebenfalls eine Rolle spielen und durch die Steuerung festgelegt werden müssen. Die Ansteuereinrichtung muß auch das Phänomen des Auftretens eines Phasenverschiebungswinkels γ und der sich bei fortschreitendem Verdichtungsvorgang selbsttätig einstellenden Änderung seines Wertes berücksichtigen können (Der Phasenverschiebungswinkel γ definiert das Winkelmaß, um welches die Schwingwegamplitude der Erregerkraftamplitude nacheilt), was übrigens auch für die einen hydraulischen Linearmotor beeinflussende Steuerung gilt. Da der Zeitpunkt der Messung der zu regelnden physikalischen Größe s, s', s" oder f, f', f", und der Zeitpunkt der Umsetzung des daraus durch einen Regelalgorithmus abgeleiteten Wertes für die Stellgröße y (zur Festlegung der Größe der nächsten zu übertragenden Energieportion) nicht identisch ist, müssen gemessene Werte und/oder abgeleitete Werte kurzzeitig zwischengespeichert werden.

Es ist vorteilhaft, den Schwingtisch in seiner dreidimensionalen Bewegungsfreiheit nicht ausschließlich durch die Systemfeder zu begrenzen, sondern zur Erzwingung einer gleichgerichteten Beschleunigung aller Teile des Schwingtisches denselben durch eine einzige zentrale Linearführung gerade zu führen. Dabei hat die Linearführung, die optimalerweise eine zylindrische Führung ist, alle horizontalen Beschleunigungskräfte, die sich z.B. aus dem Stoß ergeben können, aufzunehmen. Auf eine derartige Linearführung kann bei Anwendung eines elektrischen Linearmotors auch verzichtet werden, wenn der in den Motoren vorhandene Luftspalt zwischen festem Teil und beweglichem Teil die horizontalen Abweichungen des Schwingtisches noch aufzunehmen vermag. Beim Einsatz eines hydraulischen Linearmotors und bei Verwendung von Hydraulikzylindern üblicher Bauart sollte auf eine Linearführung jedoch nicht verzichtet werden, es sei denn, daß Hydraulikzylinder und Linearführung durch entsprechende konstruktive Maßnahmen in einer Baueinheit integriert sind. Eine Linearführung hat nicht nur den Vorteil, daß für eine gleichmäßige Verteilung der Stoßbeschleunigungen gesorgt ist, sondern er hat auch eine Verminderung des Formenverschleißes zur Folge.

Die besonderen Vorteile der Erfindung können wie folgt zusammengefaßt werden: Beseitigung oder Verminderung der erwähnten Nachteile der bezüglich der Schwingwegamplitude regelbaren Unwuchtvibratoren, verbunden mit einer Erhöhung der Qualität des Verdichtungsprozesses durch größere Reproduzierbarkeit des Ergebnisses bei der Umsetzung der kinetischen Schwingenergie in Verdichtungsenergie. Hohe erreichbare Schwingfrequenzen. Geringere notwendige Erregerleistung. Speziell beim Einsatz von Linearmotoren als Erregeraktuatoren wird die Erregerenergie auf direktem Wege in Verdichtungsenergie umgesetzt und es wird Energie eingespart durch Wegfall der Blindleistungen und der Lagerreibleistung. Kontinuierliche schnelle Verstellbarkeit der Verdichtungsfrequenz bei gleichzeitiger Regelung der Schwingwegamplituden.

Besondere Vorteile ergeben sich beim Einsatz eines elektrischen Linarmotors anstelle eines hydraulischen Linearmotors durch folgende Merkmale: Die elektrischen Linearmotorten arbeiten praktisch verschleißfrei. Die Entwicklung der Erregerkräfte ist besonders trägheitsarm durchführbar, weshalb diese Linearmotoren auch dynamischer und genauer regelbar sind. Der Kraftverlauf muß nicht, wie es bei dem hydraulischen Linearmotor sich praktisch durch die Verwendung von Servoventilen ergibt, sinoidisch sein. Bei dem Stoß des Schwingtisches gegen die Palette entstehen bei einem hydraulischen Linearmotor hohe schädliche Druckspitzen. Der elektrische Linearmotor ist in dieser Beziehung im Vorteil, weil die Kraftsprünge im elastischen Feld des Luftspalt wirksam sind und weil elektrische Stoßspannungen mit elektrischen Mitteln absorbiert werden können.

Die Erfindung wird anhand von 6 Zeichnungen näher erläutert. Fig. 1 zeigt in schematischer Weise eine Verdichtungseinrichtung der ersten Gattung, bei der der Schwingtisch bei jeder Schwingungsperiode einmal von unten gegen die Palette stößt. In Fig. 2 ist im oberen Teil der Zeichnung der gleiche Schwingtisch wie in Fig. 1 gezeigt, jedoch verbunden mit einer anderen Systemfeder, wobei das in Fig. 1 gezeigte untere Federsystem ausgetauscht ist gegen ein bezüglich der Federkonstante verstellbares Federsystem mit einer einzigen Blattfeder als federndes Element. Fig. 3 zeigt Details einer anderen Variante der Verdichtungseinrichtung nach Fig. 1, wobei es um zusätzliche zu- und abschaltbare Federelemente geht.

In Fig. 4 werden andere Möglichkeiten der Weiterbildung einer Verdichtungseinrichtung nach Fig. 1 dargestellt. Fig. 5 zeigt ein Diagramm mit dem Verlauf der Schwingwegamplitude A über der Erregerfrequenz f_{N} der System-Masse einer Verdichtungseinrichtung nach der Erfindung mit einer einzigen Eigenfrequenz zur Erläuterung von möglichen Amplituden-Regelungen. In Fig. 6 wird ein Diagramm ähnlich wie das der Fig. 5 gezeigt, wobei der Vorteil einer zusätzlichen Eigenfrequenz des Schwingsystems erläutert wird.

In Fig. 1 ist 100 der Rahmen der Verdichtungseinrichtung, welcher auf dem Fundament 102 steht und durch welchen die von der Preßeinrichtung 104 und von der Erregereinrichtung 106 zu übertragenden Kräfte gegeneinander abgestützt werden. Der Rahmen kann in diesem Falle fest mit dem Fundament verbunden sein, was durch die Linien 190 symbolisch dargestellt ist, wobei jedoch bei kleiner Masse des Rahmens erhebliche Erregerkräfte auf das Fundament zu übertragen sind. Der in der Formausnehmung des Formkastens 108 eingeschlossene Formkörper 110 liegt mit seiner Unterseite auf einer Palette 112 auf. Die Palette selbst liegt auf einer am Rahmen 100 befestigten (und der Deutlichkeit halber durch Schraffur gekennzeichneten) Prall-Leiste 114 auf, welche mit Ausnehmungen 116 versehen ist, durch welche die Stoßleisten 118 des Schwingtisches 120 hindurch greifen und bei der Schwingbewegung des Schwingtisches nach Überwindung des Luftspaltes 122 gegen die Unterseite der Palette stoßen können. Der auf der Palette aufliegende Formkasten 108 wird über Federn 124, welche sich über Nasen 126 gegen den Rahmen abstützen, fest auf die Oberseite der Palette 112 gepreßt. Auf diese Weise behält der Formkasten eine feste Verbindung mit der Palette auch in dem Falle, wo die Palette von den Stoßleisten 118 nach oben gestoßen wird und sich dabei von der Prall-Leiste 114 abheben kann. Der Formkasten könnte jedoch auch (durch eine nicht gezeigte Festspanneinrichtung) fest mit der Palette verspannt sein. Der Schwingtisch 120 bildet mit seiner Masse den Hauptanteil der System-Masse des schwingfähigen Masse-Feder-Systems 140, dessen Schwingkräfte in erster Linie von der zugehörigen Systemfeder 142 aufgenommen bzw. erzeugt werden.

Die Systemfeder besteht aus einem oberen Federsystem 144, durch welches mindestens ein Teil der bei der Aufwärts-Schwingbewegung maximal mitgeführten kinetischen Energie gespeichert wird und aus einem unteren Federsystem 146, durch welches der Hauptanteil der bei der Abwärts-Schwingbewegung maximal mitgeführten kinetischen Energie gespeichert wird. Das obere Federsystem 144 bzw. das untere Federsystem 146 besteht aus mehreren Federelementen 148 bzw. 150, welche bezüglich ihrer Federkonstanten auch veränderbar oder verstellbar sein können, was durch die Pfeile 152 symbolisch angedeutet ist. Die Federelemente 148 und 150 können als Druckfedern, Schubfedern, Torsionsfedern oder Biegefedern ausgebildet sein und sind im Falle der Fig. 1 derart gegeneinander verspannt, daß sie auch bei den größten durchzuführenden Schwingungsamplituden der System-Masse noch eine restliche Federverformung aufweisen. Die Kräfte der Federelemente 148 und 150 sind an den einen Enden zwischen Teilen des Rahmens 100 eingespannt und an den anderen Enden gegen ein Kraftanschlußteil 154 abgestützt, welches Teil eines Kraftübertragungsteiles 156 ist, mit dem die Kräfte des oberen und unteren Federsystems auf die System-Masse übertragen werden. Es ist vorteilhaft, die Kräfte der Federelemente des Federsystems wenigstens an jenen Enden, an welchen die Kräfte der Federn in die System-Masse übertragen werden, durch Druckkräfte und/oder Schubkräfte in die Kraftanschlußteile zu übertragen, da diese Stellen bezüglich der Betriebssicherheit und Dauerhaftigkeit kritische Stellen sind, welche bei Anschluß der Federelemente an die Kraftanschlußteile bei überwiegender Anwendung von Zugkräften an dieser Stelle schnell versagen.

Die Erregereinrichtung 106 umfaßt einen Erregeraktuator 170, bestehend aus einem mit dem Rahmen 100 verbundenen festen Aktuatorteil 172, einem mit der System-Masse verbundenen beweglichen Aktuatorteil 174 und einer Ansteuerungseinrichtung 196, welche auch einen Regler 198 mit beinhaltet. Mithilfe der Ansteuerungseinrichtung werden die Energieübertragungs-Mittel (elektrischer Strom oder hydraulischer Volumenstrom) derart geformt bzw. gesteuert, daß bei Anwendung einer vorgebbaren konstanten oder veränderbaren Erregerfrequenz durch das bewegliche Aktuatorteil 174 bei jeder Halbperiode oder Vollperiode der Schwingung Erregerkräfte und damit Erregerenergie-Portionen auf das Masse-Feder-System übertragen werden, wodurch dieses zur Durchführung von Schwingungen und zur Abgabe von Stoßenergie für den Verdichtungsvorgang gezwungen wird. Je nach Größe des eingestellten Luftspaltes 122, (der auch auf den Wert Null oder einen negativen Wert eingestellt sein kann) sind dabei die Schwingwegamplituden A mit einer derartigen Größe zu erzeugen, daß eine ausreichende Stoßenergie für die in an sich bekannter Weise stattfindende Verdichtung übertragen werden kann. Vorzugsweise soll die die übertragbare Verdichtungsenergie definierende physikalische Schwingungsgröße, z.B. die Schwingwegamplitude A, steuerbar oder regelbar sein, und zwar auch bei konstantgehaltener Schwingfrequenz.

Die Preßeinrichtung 104 umfaßt einen festen Teil 182, einen beweglichen Teil 184, an welchen die Preßplatte 180 angeschlossen ist und einen (zeichnerisch nicht dargestellten) Steuerungsteil zur Durchführung einer durch den Pfeil 186 angedeuteten vertikalen Verstellbewegung der Preßplatte.
Die die Kräfte des oberen und unteren Federsystems aufnehmenden Teile des Rahmens 100 könnten auch zusammen mit den die Kräfte der Erregereinrichtung 106 aufnehmenden Teile des Rahmens von dem Rahmen 100 getrennt sein und zusammen auf einem von dem Fundament 102 getrennt vorhandenen, besonderen (nicht zeichnerisch dargestellten) Fundamentteil angeodnet sein, welches Fundamentteil in diesem Falle (als Dämpfungsmasse dienend) bevorzugt über (nicht zeichnerisch dargestellte) Isolationsfedern gegen das Fundament 102 abzustützen wäre. Die Erregereinrichtung 106 mit ihrem Erregeraktuator 170, von der gefordert wird, daß sie zusammen mit einer Ansteuereinrichtung auch bei konstant gehaltener Erregerfrequenz imstande sein muß, variable Energiemengen in das Schwingsystem zu übertragen, kann in unterschiedlichen Varianten ausgeführt sein. Der Erregeraktuator kann ein bezüglich des statischen Momentes regelbarer Unwucht-Richtvibrator sein oder ein bezüglich der umsetzbaren Erregerenergie-Portionen hydraulisch oder elektrisch betriebener Linearmotor sein. Zur Messung der zu regelnden Schwingwegamplitude A ist eine Meßeinrichtung vorgesehen, die aus einem fest mit dem Rahmen verbundenen Teil 192 und aus einem mit dem Schwingtisch verbundenen Teil 194 besteht. Das Signal der gemessenen Göße ist dem Regler 198 zur Verarbeitung zugeführt (nicht gezeichnet).

Es sind in dem oberen Federsystem 144 und/oder in dem unteren Federsystem 146 hydraulische oder mechanische Federn vorgesehen, deren Federkonstanten im einfachsten Falle konstant sind und mit denen eine resultierende Systemfeder gegeben ist, deren Eigenfrequenz an einer bestimmten Stelle, z.B. in der Mitte des Frequenzbereiches der Erregerfrequenz gelegen sein kann, wodurch an dieser Stelle eine Resonanzstelle gebildet ist. Obwohl an der Resonanzstelle der erfindungsgemäß auszunutzende Resonanzeffekt der Amplitudenverstärkung am größten ist, soll der Rersonanzeffekt in einem dann zwangsläufig gemäß der Resonanzkurve abgeschwächten Maße (bei der erfindungsgemäß auch vorgesehenen Möglichkeit des kontinuierlichen Durchfahrens der Erregerfrequenz durch einen vorgegebenen Frequenzbereich) auch oberhalb und/oder unterhalb der Resonanzstelle genutzt werden. Durch den Resonanzeffekt bedingt, erfolgt die Schwingbeschleunigung der System-Masse überwiegend unter Mitwirkung der Federkräfte bzw. unter Mitwirkung der in den Federn gespeicherten Energiemengen. Das hat den Vorteil, daß diese Kräfte und die ihnen zuzuordnenden Energiemengen nicht mehr von der Erregereinrichtung erzeugt werden müssen, was sich erheblich auf die Baugröße der Erregereinrichtung und auf die Größe der in dieser umgesetzten Verlustenergie auswirkt. Dabei muß im Idealfalle der Gleichheit von Erregerfrequenz und Eigenfrequenz von der Erregereinrichtung nur noch die dem Schwingsystem durch dessen Reibungsverluste und die dem Schwingsystem als Verdichtungsenergie entzogene Verlustenergie umgesetzt werden.

Man erkennt, daß es von großem Vorteil sein muß, wenn jeder Erregerfrequenz innerhalb des Frequenzbereiches der verstellbaren Erregerfrequenz eine Eigenfrequenz der Systemfeder zugeordnet werden könnte. Dieser Idealfall soll erfindungsgemäß mit einer kontinuierlich verstellbaren Eigenfrequenz der Systemfeder erreicht werden, wobei mit der Verstellung der Erregerfrequenz f_{E} die Eigenfrequenz f_{N} simultan mitverstellt werden kann unter Einhaltung eines beliebigen Wertes für η = f_{E} / f_{N}. Alternativ kann anstelle einer kontinuierlich verstellbaren Eigenfrequenz mit geringerem Aufwand auch eine schrittweise Verstellung der Eigenfrequenz in Frage kommen.

Die Federkonstante der Systemfeder ist immer als eine resultierende Federkonstante C_{R} aufzufassen, welche sich aus den Federkonstanten aller an der Systemfeder beteiligten Federelemente ergibt. Die resultierende Federkonstante C_{R} kann definiert werden dadurch, daß sie zusammen mit der System-Masse die resultierende Eigenfrequenz bestimmt. Bei einer schrittweisen Veränderung der resultierenden Federkonstante (während des Stillstandes oder während der Verdichtung) kann z.B. vorgesehen werden, daß eine oder mehrere Federn ständig voll im Einsatz bzw. eingeschaltet sind und daß zu diesen ständig eingeschalteten Federn stufenweise andere Federn zusätzlich mit in die Kraftübertragung der Schwingkräfte mit einbezogen werden. Dies kann z.B. dadurch geschehen, daß Federn unterschiedlicher Federkonstanten derart zugeschaltet werden, daß ihr Deformationsweg vollständig mit dem Schwingweg der System-Masse übereinstimmt, oder auch derart, daß ihr Deformationsweg nur einen vorherbestimmbaren und einstellbaren Anteil des Schwingweges der System-Masse ausmacht. Bei letzterem Falle handelt es sich dann um eine Verstellung der "Progression" der Federkennlinie der resultierenden Federkonstanten. Beim Einsatz einer stufenweise verstellbaren oder mit veränderlicher Progression arbeitenden Systemfeder soll es gemäß der Erfindung auch möglich sein, die durch die Veränderungen der resultierenden Federkonstante hervorgerufene Veränderung der physikalischen Größen des schwingenden Systemes (z.B. Schwingwegamplitude A) mithilfe einer dafür speziell ausgestatteten Ansteuereinrichtung für die Erregereinrichtung über den Einflußparameter der zu- oder abzuführenden Erregerenergie im Sinne einer Konstanthaltung der physikalischen Größen wieder zu glätten oder auszuregeln. Eine zu- und abschaltbare Feder wird in Fig. 3 näher erläutert.

Sofern das untere oder obere Federsystem als ein bezüglich seiner resultierenden Federkonstanten verstellbares Federsystem ausgeführt wird und die resultierende Federkonstante des unteren oder oberen Federsystems durch mindestens eine nicht verstellbare und mindestens eine zuschaltbare verstellbare Feder bestimmt ist, kann damit unter Verminderung des Aufwandes erreicht werden, daß der Verstellbereich der Eigenfrequenz erst ab einer bestimmten Frequenz aufwärts beginnt. Dies ist für die Bedürfnisse der Praxis ausreichend, wo z.B. ein Verstellbereich der Eigenfrequenz etwa von 30 Hz bis 75 Hz vorgesehen werden kann.

Ein verstellbares mechanisches Federelement wird nachfolgend in der Fig. 2 beschrieben. Ein verstellbares hydraulisches Federelement kann dadurch geschaffen werden, daß ein Federelement der Systemfeder verkörpert ist durch ein wenigstens teilweise in einem Zylinderkörper durch einen Federkolben eingespanntes kompressibles Druckfluid-Volumen (Hydrauliköl) und daß die Federrate veränderbar ist durch eine Veränderung der Größe des Druckfluid-Volumens, entweder dadurch, daß die Größe des Druckfluid-Volumens gebildet ist durch mehrere voneinander durch schaltbare Sperrventile abtrennbare Unter-Volumina, oder dadurch, daß ein Teil des Druckfluid-Volumens eingespannt ist in einem Zylinder, dessen Zylinderraum veränderbar ist durch einen in dem Zylinder nach vorgegebener Weise und bevorzugt kontinuierlich verschieblichen Kolben, wobei die Verschiebung des Kolbens z. B. durch einen Gewindespindel-Trieb durchgeführt wird.

Fig. 2 zeigt eine Variante des in Fig. 1 prinzipiell dargestellten schwingfähigen Masse-Feder-Systems mit der System-Masse und mit der hier andersartigen Systemfeder. Eine Erregereinrichtung ist der Einfachheit halber nicht dargestellt und man könnte sie sich in Form von zwei als Erregeraktuatoren dienenden Linearmotoren zusätzlich am Schwingtisch 120 angreifend vorstellen. Im oberen Teil der Fig. 2 sind die Bauteile, deren Bezugszeichen mit der Ziffer 1 beginnen, identisch mit den gleichnamigen Bauteilen in Fig. 1. Die die Schwingkräfte übertragenden Anschluß-Körper 202 könnten mit dem in Fig. 1 gezeigten Rahmen 100 identisch sein. Die Systemfeder verfügt in diesem Falle über ein oberes Federsystem 144, bestehend aus Druckfedern 124 und über ein unteres Federsystem 244, welches eine bezüglich ihrer Federkonstante verstellbare und überwiegend auf Biegung beanspruchte Blattfeder 282 aufweist. Die zwischen der Blattfeder 282 des unteren Federsystems und dem Schwingtisch 120 bei einer Schwingung der System-Masse in Richtung des Doppelpfeiles 230 bei einer Abwärts-Schwingbewegung auszutauschenden dynamischen Massenkräfte (bzw. Federkräfte) werden über den Schwingkraft-Stempel 280 geführt, welcher oben am Schwingtisch 120 befestigt ist und am unteren Ende eine Rundung aufweist, mit der er sich in die Rundung 284 der Blattfeder einschmiegt, wobei das untere Ende als ein Krafteinleitungs-Element erster Art fungiert über welches die Massenkraft Fm unter ausschließlicher Erzeugung von Druckkräften an der Krafteinleitungsstelle 209 mittig in die Blattfeder eingeführt wird. Eine (vorzugsweise vorgesehen) auch bei den größten Schwingwegamplituden A noch vorhandene Vorspannung an den Federn 124 und an der Blattfeder 282 sorgt dafür, daß der Kontakt zwischen Schwingkraft-Stempel 280 und Blattfeder 282 niemals verlorengeht. Die bei der dynamischen Belastung der Blattfeder an dieser angreifenden Massenkräfte Fm werden auf die in gleichen Abständen L1 unterhalb der Blattfeder an den Krafteinleitungsstellen 211, 211' angeordneten rollenförmigen Krafteinleitungs-Elementen zweiter Art 210, 210' hälftig unter ausschließlicher Erzeugung von Druckkräften als Abstützkräfte Fa übertragen.

Die Haupt-Erstreckungsrichtung der Blattfeder ist durch den Doppelpfeil 240 symbolisiert. Die rollenförmigen Krafteinleitungs-Elemente zweiter Art 210, 210' sind in Rollenträgern 212 und 212' gelagert. Die Doppelpfeile 216 und 216' deuten an, daß die Rollenträger in beiden Richtungen und übrigens auch unter der impulsförmigen Belastung durch die Abstützkräfte Fa verschoben werden können. Bei ihrer Verschiebung ist es den Krafteinleitungs-Elementen zweiter Art 210 und 210' auch gestattet, sich zu verdrehen, was durch die Doppelpfeile 218, 218' angedeutet ist.

Die Verschiebung der Rollenträger 212 und 212' in jeweils entgegengesetzten Richtungen wird synchron vorgenommen, was durch eine Gewindespindel 220 mit gegenläufigem Gewinde bewirkt wird. Die Gewindespindel 220 wird angetrieben von einer motorisch betriebenen Antriebseinheit 222, die ihrerseits von einer (nicht dargestellten) Steuerung gesteuert wird. Mittels der Steuerung und der Antriebseinheit 222 können die Rollenträger 212, 212' und somit die Einleitungsstellen zweiter Art 211, 211' für die Abstützkräfte Fa in beliebige vorbestimmbare Positionen gebracht werden, um z.B. die Abstände L1 oder L2 herzustellen. Die in die Stellungen L2 gebrachten Rollenträger sind durch Strichlinien angedeutet. Die Abstände L1 und L2 beziehen sich auf die Einleitungsstelle erster Art 209. Es ist offensichtlich, daß mit den beliebig einstellbaren Positionen für die Einleitungsstellen zweiter Art 211, 211' (innerhalb bestimmter Grenzen) beliebig und auch kontinuierlich einstellbare Federkonstanten der Blattfeder verbunden sind.

Fig. 3 zeigt eine Variation der Verdichtungseinrichtung nach Fig. 1, wobei zwei gleichartige Zusatz-Federsysteme 300 und 300' mit zusätzlichen zu- und abschaltbaren Federelementen dargestellt sind, welche zwischen dem Schwingtisch 120 und dem Fundament 102 kraftübertragend angeordnet sind. In einem Kraftübertragungsteil zweiter Art 302 sind zwei als Druckfedern ausgebildete und auch im abgeschalteten Zustand unter Druckspannung stehende Federelemente 304 und 306 derart angeordnet, daß sie ihre Federkräfte auf ein unteres Kragteil eines Kraftübertragungsteils erster Art 308 übertragen. Das Kraftübertragungsteil erster Art ist über ein oberes Kragteil fest mit dem Schwingtisch verbunden und dazu bestimmt, die bei der Verformung der Federelemente entstehende resultierende Kraft auf den Schwingtisch zu übertragen. Das Kraftübertragungsteil zweiter Art 302 ist mit einem Kolben 312 einer hydraulischen Schalteinrichtung 310 fest verbunden, wodurch es imstande ist, in Abhängigkeit vom Schaltzustand der Schalteinrichtung die bei der Verformung der Federelemente entstehende resultierende Kraft über den mit dem Fundament fest verbundenen Zylinder 314 auf das Fundament 102 zu übertragen oder nicht zu übertragen. Der Kolben 312 kann bei einem ersten Schaltzustand in dem Zylinder 314 auf und ab bewegt werden, nahezu ohne dabei eine Kraft zu übertragen, oder er kann bei einem zweiten Schaltzustand in dem Zylinder durch das Fluidmedium fest eingespannt werden. Die Schaltzustände der Schalteinrichtung 310 werden bestimmt durch die Stellung des Ventiles 320. In der dargestellten Stellung sind die Zylinderräume 316 und 318 des Zylinders 314 über das Ventil verbunden, so daß sich der Kolben in dem Zylinder ohne Zwangskräfte auf und ab bewegen kann. Bei einer zweiten Stellung des Ventils sind die Zylinderräume verschlossen, so daß die Kraft des Kraftübertragungsteiles zweiter Art 302 unmittelbar auf das Fundament übertragen wird.

In Fig. 4 werden andere Möglichkeiten der Weiterbildung der Erfindung dargestellt, wobei die unterschiedlichen Funktionen in der Verdichtungseinrichtung nach Fig. 1 angeordnet sein können und dabei einerseits mit dem Schwingtisch 120 und andererseits mit dem Rahmen 100 (oder dem Fundament 102) verbunden sind.

Der Schwingtisch 120 ist fest verbunden mit einem zentralen Führungszylinder 412, dessen Mittenachse durch den Schwingtisch-Schwerpunkt verläuft und der mit seinem Außenzylinder im Innenzylinder einer Zylinder-Gleitführung 414 frei beweglich ist. Dadurch ist eine Linearführung 410 gebildet, welche eine Zwangsführung des Schwingtisches zur Ausführung der Schwingbewegung auf einer geraden Linie nur in einer Doppelrichtung mit einem zentral und spiegelsymmetrisch am Schwingtisch angeordneten Führungsteil darstellt. Als Erregeraktuatoren sind zwei gleiche Linearmotoren 420 vorgesehen, die von einer nicht dargestellten speziellen Ansteuereinrichtung beaufschlagt werden können, so daß sie Erregerkräfte in vertikaler Richtung erzeugen. Jeder Linearmotor 420 besteht aus einem feststehenden Motorteil 422 und einem beweglichen Motorteil 424, welche beide durch einen Luftspalt 426 getrennt sind. Das bewegliche Motorteil 424 ist über ein Trägerteil 428 fest mit dem Schwingtisch 120 verbunden, während das feststehende Motorteil 422 direkt an dem Rahmen 100 befestigt ist. Die bevorzugt als Dreiphasen-Wechselstrommotoren ausgebildeten Linearmotoren 420 werden über die spezielle Ansteuereinrichtung derart angesteuert, daß eine physikalische Größe des Schwingungsverlaufes des Schwingtisches 120 oder der Form 108 (in Fig. 1) nach vorgegebenen Werten, und damit indirekt auch der Verlauf des Verdichtungsvorganges, gesteuert oder geregelt wird.

Mit 430 ist ein Federsystem wiedergegeben, welches zumindestens bei der Vorverdichtung, gegebenenfalls zusammen mit den in Fig. 1 gezeigten Federelementen 124, die Systemfeder darstellt. Diese Systemfeder entwickelt in diesem Falle mit ihrer speziellen, aus einem Elastomerwerkstoff hergestellten Schubfeder 434 Federkräfte in zwei Richtungen für die Speicherung von in beiden Schwingrichtungen durch die System-Masse mitgeführten kinetischen Energiemengen. Die in diesem Falle als Hohlzylinder ausgeführte Schubfeder 434 ist außen mit einem Federring 432 und innen mit einem Zylinder 436 verbunden, welchletzterer an dem Führungszylinder 412 befestigt ist. Der Federring 432 ist kräftemäßig über zwei Halter 438 fest gegen die Dämpfungsmasse 450 abgestützt, wobei die Abstützung aber auch gegen das Fundament 102 oder den Rahmen 100 vorgenommen sein könnte. Man erkennt aus der Anordnung des Federsystems 430, daß dieses auch gleichzeitig die Aufgabe der Linearführung 410 mit übernehmen könnte. Mit anderen Worten: Ein Federsystem mit Schubfedem, welche Federkräfte in beiden Schwingrichtungen entwickeln können, kann auch gleichzeitig als Linearführung vorgesehen sein und die Funktion einer Zwangsführung zur Ausführung der Schwingbewegung des Schwingtisches in einer Doppelrichtung ausüben, sofern die Federkräfte mit einem zentral am Schwingtisch angeordneten Führungsteil übertragen werden.

Mit 440 ist eine zu- und abschaltbare Zusatzmasse bezeichnet, mit welcher die Größe der System-Masse verändert werden kann, um damit die Eigenfrequenz des Masse-Feder-Systems verändern zu können. Innerhalb der Zusatzmasse ist ein Hydraulikzylinder 442 untergebracht, in welchem sich ein Kolben 444 befindet, der fest mit dem Zylinder 436 und damit mit der System-Masse verbunden ist. Durch den Kolben werden im Hydraulikzylinder 442 zwei Verdrängungsräume gebildet, welche über ein schaltbares Ventil 446 einzeln abgesperrt oder miteinander verbunden werden können. Im Falle, daß die Verdrängungsräume miteinander verbunden sind, kann der Kolben 444 sich frei in dem Zylinder 442 auf und ab bewegen, ohne, daß die Zusatzmasse dabei mitbewegt würde. Falls die Verdrängungsräume einzeln abgesperrt sind, wird die Zusatzmasse 440 gezwungen, synchron mit der System-Masse mitzuschwingen. In diesem Falle werden die Federn 448 nur geringe Kräfte an die Dämpfungsmasse (oder das Fundament) übertragen, da sie als weiche Federn ausgebildet sind, welche die Zusatzmasse lediglich auf einer bestimmten Höhe zu halten haben, wenn sie nicht mitschwingend ist. Anders als in Fig. 1, wo die Systemfeder 142 kräftemäßig gegen den Rahmen 100 abgestützt ist, wird in Fig. 4 die Systemfeder 430 gegen eine besondere Dämpfungsmasse 450 abgestützt, die sich ihrerseits wieder über weich eingestellte Federn 452 gegen den Rahmen 100 bzw. das Fundament 102 abstützt. Mit dieser Maßnahme wird abhängig von der Dimensionierung der Zusatzmasse erreicht, daß die von der Systemfeder 432 abgeleiteten Schwingkräfte, die z.B. bei einer System-Masse von 1000 kg und einer Schwingwegamplitude von 1 mm bei 70 Hz Spitzenwerte von ca 20 Tonnen erreichen können, nur vermindert in das Fundament gelangen können.

Fig. 5 zeigt ein Diagramm mit dem Verlauf der Schwingwegamplitude A über der Erregerfrequenz f_{N} der System-Masse einer Verdichtungseinrichtung nach der Erfindung (z.B. Fig. 1) mit einer einzigen, bei etwa 70 Hz gelegenen Eigenfrequenz und mit einer bestimmten Dämpfung D1 für die Kurve K1. Es wird in diesem Diagramm eine sinusförmige Erregerkraft mit einer konstanten Erregerkraftamplitude über den gesamten Bereich der Erregerfrequenz vorgesehen. Mit der Dämpfung D1 sind die Reibungsverluste und die Energieverluste des schwingenden Systems durch die abgegebene Verdichtungsenergie berücksichtigt. Die Kurve K1 stellt die bekannte Resonanzkurve dar. Die Erregerkraft vermag im Bereich ganz geringer Frequenzen eine Amplitude von A = 0,36 mm zu erzeugen. Im Bereich der Eigenfrequenz erzeugt die gleiche Erregerkraft eine Amplitude von A = 1,8 mm, was einer Amplitudenverstärkung (Resonanzverstärkung) von Φ = 5 entspricht. Wollte man die gleiche Amplitude von 1,8 mm bei niedrigeren Erregerfrequenzen, etwa bei 58 Hz erreichen, so müßte der Wert der Erregerkraftamplitude in diesem Falle etwa um den Faktor 1,8 vergrößert werden. Anhand der Fig. 5 sollen zwei unterschiedliche Methoden der Regelung der Amplitude A nach einem vorgegebenen Wert bei einer gegebenen Eigenfrequenz von 70 Hz gezeigt werden:
Bei einer ersten Methode (welche der in der Druckschrift DE 44 34 679 A1 erwähnten Methode ähnlich ist, wobei dort jedoch nicht die Schwingwegamplitude A geregelt werden soll), wird die Krafterregung durch einen nicht bezüglich seines statischen Momentes regelbaren Unwucht-Richtvibrator vorgenommen, welcher mit einer nominellen Erregerfrequenz von 63 Hz arbeiten soll, wobei die dann entwickelten Fliehkräfte (die Erregerkraftamplitude wird = 100% gesetzt) eine Amplitude von A = 1,4 mm erzeugen (Punkt Q auf der Kurve K1). Bei einer Erhöhung der Erregerfrequenz von 63 Hz auf 70 Hz wird die Amplitude auf A = 1,8 mm gesteigert (und bei Verringerung der Erregerfrequenz auf 58 Hz könnte die Amplitude auf A = 1 mm abgesenkt werden). Wie man erkennen kann, beinhaltet diese erste Metode, daß man zwecks Veränderung der Amplitude A die Erregerfrequenz verändern muß. Umgekehrt verändert sich beim Durchfahren eines bestimmten Bereiches der Erregerfrequenz die Amplitude A automatisch.

Bei einer zweiten Methode wird die Krafterregung durch einen in seiner Erregerkraftamplitude regelbaren Linearmotor erzeugt, dessen Erregerfrequenz auf 63 Hz und dessen Erregerkraftamplitude auf 100% eingestellt ist. Die dabei erzielbare Schwingwegamplitude beträgt in diesem Falle ebenfalls A = 1,4 mm. Die Veränderung der Amplitude A wird hier jedoch dadurch erreicht, daß bei konstant gehaltener Erregerfrequenz (von 63 Hz) die Erregerkraftamplitude (a) verändert wird. Um die Amplitude A auf einen Wert von A = 1,8 mm einregeln zu können, muß die Erregerkraftamplitude (a) derart vergrößert werden, daß eine ganz andere Resonanzkurve K2 erzeugt wird, deren Schnittpunkt mit der 63 Hz-Linie den Wert von A = 1,8 mm erreicht. Zwecks Einstellung einer Amplitude von A = 1 mm bei 63 Hz muß durch Verringerung der Erregerkraftamplitude (a) eine andersartige Resonanzkurve K3 erzeugt werden. Man erkennt, daß im Unterschied zur ersten Methode eine beliebig vorgebbare Amplitude A unabhängig von der Erregerfrequenz erreicht werden kann. Gleichzeitig erlaubt die Anwendung der zweiten Methode es auch, die Erregerfrequenz innerhalb eines vorgegebenen Frequenzbereiches beliebig (auch kontinuierlich) nach einer vorgebbaren Zeitfunktion zu verändern und dabei zusätzlich auch beliebig vorgebbare Amplituden A zu erzeugen. Die zweite Methode ist diejenige, welche bei der vorliegenden Erfindung zum Einsatz gelangt. Beim Einsatz dieser zweiten Methode muß die periodische Erregerkraft nicht zwangsläufig einer Sinusfunktion folgend erzeugt werden. Entscheidend für die Erzeugung einer bestimmten Amplitude A bei einer vorgegebenen Dämpfung D ist die über die Erregereinrichtung pro Schwingungsperiode zugeführte Energiemenge. Der zeitliche Verlauf der Erregerkraft könnte dabei auch anstatt einer Sinusfunktion einer Rechteckfunktion folgen, wobei aus der pro Periode umgesetzten Energiemenge auf eine Ersatz-Erregerkraftamplitude (a*) bei sinusförmigem Verlauf der Erregerkraft rückgeschlossen werden kann.

Fig. 6 zeigt ein Diagramm ähnlich wie das der Fig. 5, worin die Kurve K1 der in Fig. 5 gezeigten Kurve K1 entspricht und ein Masse-Feder-System kennzeichnet, welches eine Eigenfrequenz bei etwa 70 Hz aufweist. Eine zweite Kurve K4 repäsentiert die Resonanzkurve des gleichen Masse-Feder-Systems, bei welchem in diesem Falle jedoch die Eigenfrequenz (durch Verändern der resultierenden Federkonstanten der Systemfeder) auf einen anderen Wert von etwa 46 Hz umgeschaltet ist. Die Krafterregung des zugehörigen Masse-Feder-Systems soll wie bei der zweiten in Fig. 5 beschriebenen Methode durch Erzeugung der Erregerkraftamplitude (a oder a*) unter Einsatz eines regelbaren Linearmotors geschehen, wobei die Kraftbeaufschlagung des Erregeraktuators durch ein spezielles Ansteuergerät geregelt sein soll, wobei die umzusetzende Energiemenge auch zur Regelung eines vorgegebenen Wertes für die Amplitude A (unter der Voraussetzung einer geeigneten Meßeinrichtung zu Messung der Größe von A) beeinflußbar sein soll. Bei der Kurve K4 wurde eine gleiche Erregerkraftamplitude wie bei K1, jedoch ein im Vergleich zu D1 verdoppelter Dämpfungswert D4 angenommen. Infolge des geringeren Wertes der Federkonstante erzielt man bereits bei einer ganz geringen Erregerfrequenz eine Amplitude von A = 0,78 mm. Das Diagramm zeigt, daß bei Verwendung der Schwingeigenschaften beider Kurven über einen Bereich der Erregerfrequenz von 27 bis 78 Hz eine Schwingwegamplitude von 1,1 mm erreicht werden kann. Das bedeutet im Vergleich zu der allein mit Kurve K1 gegebenen Möglichkeit eine Erweiterung desjenigen Frequenzbereiches, innerhalb dessen mindestens eine gleichgroße Amplitude eingestellt werden kann. Für die vorliegende Erfindung wird diese Erscheinung genutzt, indem bei einem Verdichtungsvorgang die Erregerfrequenz, die in diesem Falle identisch mit der Verdichtungsfrequenz ist, (beim Beispiel dieses Diagramms) von einem Wert von 27 Hz bis zu einem Wert von 78 Hz durchfahren wird, wobei die Amplitude durch die Regelung der pro Periode umzusetzenden Menge der Erregerenergie auf einen Wert von A = 1 mm geregelt werden kann. Bei einem Verdichtungsvorgang ändert sich in der Praxis der Dämpfungswert D laufend von einem höheren Wert (D4) zu einem niedrigeren Wert (D1). Während der Durchführung der Verdichtung bei laufend ansteigender Erregerfrequenz wird bei einer bestimmten Frequenz auf die der Eigenfrequenz von 70 Hz entsprechende Federkonstante umgeschaltet. Sofern die Eigenfrequenz in mehr als einem Schritt, optimalerweise kontinuierlich, verstellt werden kann, kann das beschriebene Verfahren weiter optimiert werden, indem mit einer veränderten Erregerfrequenz die Eigenfrequenz ebenfalls mitverstellt wird, wobei gleichzeitig die Amplitude nach einem vorgegebenen Wert für A geregelt wird. Bei einem derartigen Verfahren könnte man die vorgegebenen Werte für A mit einer im Vergleich zur Schwingungserregung konventioneller Art bedeutend geringeren Erregerenergie erreichen..

Für alle Zeichnungen der Figuren 1 bis 4 gilt, daß feste Verbindungen zweier Bauteile durch strichpunktierte Linien symbolisch dargestellt sind.

## Patentansprüche

1. Einrichtung zur Verdichtung von kornförmigen Stoffen zu Formkörpern mittels Vor- und Hauptverdichtung in Formen (108), wobei als Auflage für den Formstoff (110) eine Palette (112) oder Grundplatte und zur Beaufschlagung des Formstoffs (110) an der Oberseite mit einer Preßkraft eine Preßplatte (180) vorgesehen sind, und wobei mindestens ein Teil der gesamten Verdichtungsenergie von einem Schwingtisch (120) in den Formstoff (110) durch Stoßvorgänge einleitbar ist, die durch Stöße des schwingenden Schwingtisches (120) von unten gegen die Palette (112) erzeugbar sind, **dadurch gekennzeichnet daß**
- der Schwingtisch (120) Teil eines schwingfähigen Masse-Feder-Systems (140) mit einer Systemfeder (142) ist, welche eine wenigstens für die nach abwärts gerichtete Schwingbewegung "hart" eingestellte Feder ist und eine System-Masse aufweist, deren hauptsächlicher Massenanteil der Schwingtisch (120) mit seinen angegliederten mitschwingenden Organen (156, 174) ist,
- die Systemfeder (142) ein Mittel zur Speicherung von Energie mindestens eines Teils der bei der Aufwärts-Schwingbewegung maximal mitgeführten kinetischen Energie durch die Systemfeder (142) ist, wobei bei der Abwärts-Schwingbewegung die "hart" eingestellte Federelemente (150) aufweisende Systemfeder (142) ein Mittel zur Speicherung des Hauptanteils der maximal mitgeführten kinetischen Energie der System-Masse ist,
- durch die Kombination der Werte der resultierenden Federkonstante der Systemfeder (142) und der System-Masse mindestens eine Eigenfrequenz des Masse-Feder-Systems (140) einstellbar ist, welche im Bereich der in der Praxis benutzten oberen Verdichtungsfrequenz für die Vorverdichtung und/oder die Hauptverdichtung gelegen ist,
- das Masse-Feder-System (140) mittels einer mit periodischer Erregerkraft-Erzeugung arbeitenden Erregereinrichtung (106) zu erzwungenen Schwingbewegungen mit wenigstens einer vorgebbaren Erregerfrequenz antreibbar ist, wobei die durch die Erregereinrichtung übergebbare Erregerenergie durch eine Regeleinrichtung (196, 198) derart einstellbar ist, daß mindestens bei einem Leerlauf des Verdichtungssystems, d.h. ohne Formstoff (110) und ohne aufliegende Preßplatte (180), oder mindestens beim Vorgang der Vorverdichtung, d.h. ohne auf dem Formstoff (110) aufliegende Preßplatte (180), die physikalische Größe der oberen oder unteren Amplitude des Schwingweges s des Schwingtisches (120) oder des Schwingweges f der Form oder eine davon abgeleitete Größe der Schwinggeschwindigkeit oder Schwingbeschleunigung s', f oder s", f" nach einem vorgebbaren Wert direkt oder indirekt regelbar oder steuerbar ist, und
- für die Erregereinrichtung (106) ein oder mehrere Erregeraktuatoren (172/174) vorgesehen sind, welche ausgebildet sind in Form von elektrischen Linearmotoren (422/424) oder in Form von hydraulischen Linearmotoren oder in Form von bezüglich ihres statischen Momentes verstellbaren Unwuchtvibratoren, deren resultierende gerichtete Fliehkräfte wenigstens um 20% kleiner sind als die an der System-Masse zur Durchführung der vorgesehenen Schwingwegamplituden bei vorgesehener maximaler Frequenz benötigten Beschleunigungskräfte.

2. Einrichtung nach Anspruch 1, **dadurch gekennzeichnet, daß** die kinetische Energie speichernden Federelemente der Systemfeder (430) aus Stahl oder einem dämpfungsarmen Elastomerwerkstoff (434) gefertigt sind oder verkörpert sind durch ein in einem Kompressionsraum fest eingeschlossenes flüssiges Medium, welches vorzugsweise ein Hydrauliköl ist.

3. Einrichtung nach einem der Ansprüche 1 oder 2, **dadurch gekennzeichnet, daß** an der federnden Wirkung der mit mechanischen Federelementen ausgerüsteten Systemfeder (142), bei einer Beteiligung oder bei einer Nichtbeteiligung der Preßplatte an der Übertragung von Verdichtungskräften, mitwirkend sind:
- ein oberes Federsystem (144) mit einem oder mehreren oberen, überwiegend auf Druck beanspruchten Federelementen (148), durch welche mindestens ein Teil der bei der Aufwärts-Schwingbewegung maximal mitgeführten kinetischen Energie der System-Masse kurzeitig gespeichert ist und ein unteres Federsystem (146) mit einem oder mehreren unteren, überwiegend auf Druck beanspruchten Federelementen (150), durch welche der Hauptteil der bei der Abwärts-Schwingbewegung maximal mitgeführten kinetischen Energie der System-Masse kurzzeitig gespeichert ist, wobei die Kräfte des oberen und unteren Federsystems an der System-Masse angreifend sind,
und/oder ein Federsystem (430) mit einem oder mehreren Federelementen (434), welche auf Biegung, Torsion oder Schub beansprucht sind, so daß durch das oder durch die gleichen Federelemente (434) sowohl mindestens ein Teil der bei der Aufwärts-Schwingbewegung maximal mitgeführten kinetischen Energie der System-Masse als auch der Hauptteil der bei der Abwärts-Schwingbewegung maximal mitgeführten kinetischen Energie der System-Masse gespeichert ist, wobei die bei der Energiespeicherung entwickelten Kräfte an der System-Masse angreifend sind.

4. Einrichtung nach einem der Ansprüche 1 bis 3, **dadurch gekennzeichnet, daß** ein Teil der bei der Abwärts-Schwingbewegung mitgeführten kinetischen Energie während der Durchführung des vorangegangenen Stoßvorganges speicherbar ist durch obenliegende Federelemente (124), deren Federkräfte von oben auf die Palette (112) einwirkend sind, wobei in diesem Fall die obenliegenden Federelemente (124) Bestandteil des oberen Federsystems (144) sind.

5. Einrichtung nach einem der Ansprüche 1 bis 4, **dadurch gekennzeichnet, daß** ein verstellbares mechanisches Federelement eine auf Biegung beanspruchte Blattfeder (282) ist, daß eine federwirksame Federlänge (L1, L2) zwischen einer Krafteinleitungsstelle (209) einer eingeleiteten Kraft Fm und einer Krafteinleitungsstelle (210, 210') einer abgestützten Kraft Fa = Fm / 2 definiert ist, und daß die Verstellung durch eine Variation der federwirksamen Federlänge (L1, L2), bevorzugt unter Benutzung eines motorischen Hilfsantriebs (222) bewirkt ist.

6. Einrichtung nach einem der Ansprüche 1 bis 5, **dadurch gekennzeichnet, daß**, wenn die Systemfeder mit einer hydraulischen Feder als Federelement ausgerüstet ist, diese verstellbar ist durch Veränderung des komprimierbaren Federvolumens in einem Kompressionsraum.

7. Einrichtung nach einem der Ansprüche 1 bis 6, **dadurch gekennzeichnet, daß** die durch die Erregereinrichtung (106) übergebbare Erregerenergie durch eine Regeleinrichtung (198) derart beeinflußbar ist, daß alternativ zu dem oder zugleich mit dem Vorgang der Vorverdichtung auch beim Vorgang der Hauptverdichtung die physikalische Größe der oberen oder unteren Amplitude des Schwingweges s, A des Schwingtisches (120) oder des Schwingweges f der Form oder eine davon abgeleitete Größe der Schwinggeschwindigkeit oder Swingbeschleunigung s', f oder s", f" nach einem vorgebbaren Wert geregelt ist.

8. Einrichtung nach einem der Ansprüche 1 bis 7, **dadurch gekennzeichnet, daß** eine physikalische Größe s, s', s" oder f, f, f" bei unterschiedlich vorgebbaren konstanten oder variablen Erregerfrequenzen nach einem vorgebbaren konstanten oder variablen Wert geregelt ist.

9. Einrichtung nach einem der Ansprüche 1 bis 8, **dadurch gekennzeichnet, daß** der oder die als Erregeraktuatoren (170) vorgesehenen elektrischen Linearmotoren (170, 420) Wechselstrommotoren, vorzugsweise Dreiphasen-Wechselstrommotoren sind, welche mit Permanentmagnet-Erregung ausgerüstet oder als Asynchronmotoren ausgebildet sind und welche über ein feststehendes Motorteil (422) und ein linear bewegliches Motorteil (424) verfügen, und daß eine physikalische Größe s, s', s", oder f, f, f" geregelt ist durch die variable Dosierung der bei einer Schwingungsperiode zugeführten oder abgeführten Energieportionen.

10. Einrichtung nach einem der Ansprüche 1 bis 9, **dadurch gekennzeichnet, daß** bei den als Dreiphasen-Wechselstrommotoren ausgebildeten Linearmotoren (170, 420) der Magnetisierungsstrom und der die Schubkraft bildende Strom als getrennte Komponenten einstellbar sind.

11. Einrichtung nach einem der Ansprüche 1 bis 10, **dadurch gekennzeichnet, daß** die elektrischen Linearmotoren Dreiphasen-Wechselstrommotoren sind mit einer speziellen Ansteuereinrichtung (196, 198), welche ausgelegt ist für die Erzeugung von bestimmten und beeinflussbaren Erreger-Energieportionen pro Schwingungsperiode.

12. Einrichtung nach Anspruch 11, **dadurch gekennzeichnet, daß** durch die spezielle Ansteuereinrichtung (196/198) für die elektrischen Linearmotoren (170, 420) alternativ oder gleichzeitig folgende Funktionen ausgeführt sind,
- durch die spezielle Ansteuereinrichtung (196/198) ist im Takte einer vorgebbaren Erregerfrequenz einmal oder zweimal innerhalb der Schwingungsperiode (von 360°) der Beginn und das Ende der Entwicklung der motorischen Erregerkraft sowie die Größe der motorischen Erregerkraft bestimmt oder berechnet,
- durch die spezielle Ansteuereinrichtung (196/198) ist zwecks Beherrschung des Phänomens des Auftretens eines Phasenverschiebungswinkels γ und der sich unter dem Einfluß bestimmter Parameter selbsttätig einstellenden Änderung des Phasenverschiebungswinkels γ ein besonderer Algorithmus angewendet, durch welchen bewirkt ist, daß der gemessene Wert der zu regelnden physikalischen Größe s, s', s" oder f, f', f" und/oder der daraus durch den Regelalgorithmus abgeleitete Wert für die Stellgröße γ zur Festlegung der Größe der nächsten zu übertragenden Energieportion kurzzeitig zwischengespeichert ist.

13. Einrichtung nach einem der Ansprüche 1 bis 12, **dadurch gekennzeichnet, daß** neben der Einspeisung von Erregerenergie in das schwingfähige System über die Erregeraktuatoren auch Energie aus dem schwingfähigen System zum Verzögern des Schwingungsvorgangs nach einem überschießenden Regelungsvorgang oder zum schnellen Stillsetzen des Schwingungsvorganges entnehmbar ist.

14. Einrichtung nach einem der Ansprüche 1 bis 13, **dadurch gekennzeichnet, daß** die mindestens eine einstellbare oder eingestellte Eigenfrequenz des Masse-Feder-Systems nicht größer als ca. 30% der in der Praxis benutzten oberen Verdichtungsfrequenz für die Vorverdichtung oder die Hauptverdichtung ist und/oder daß die mindestens eine einstellbare oder eingestellte Eigenfrequenz des Masse-Feder-Systems oberhalb eines Wertes von ca. 30 Hz gelegen ist.

15. Einrichtung nach einem der Ansprüche 1 bis 14, **dadurch gekennzeichnet, daß** bei der Anwendung von elektrischen oder hydraulischen Linearmotoren (420) als Erregeraktuatoren der Schwingtisch (120) in seiner Schwingbewegung durch eine einzige zentrale Linearführung (410) zwangsgeführt ist zur Aufnahme von Horizontalkräften am Schwingtisch und zur Gewährleistung einer gleichgerichteten Beschleunigung an allen Teilen des Schwingtisches.

16. Einrichtung nach einem der Ansprüche 1 bis 15, **dadurch gekennzeichnet, daß** zwecks Verstellung der Eigenfrequenz des schwingfähigen Masse-Feder-Systems eine oder mehrere Zusatzmassen (440) an die System-Masse durch einen Schaltvorgang an- und abschaltbar sind, derart, daß bei angeschalteter Zusatzmasse dieselbe zusammen mit der System-Masse synchron mitschwingend ist, wobei es bevorzugt ist, daß der Schaltvorgang unter Benutzung eines hydraulisch betätigten Bauelements (442/444) durchgeführt ist.

17. Einrichtung nach einem der Ansprüche 1 bis 16, **dadurch gekennzeichnet, daß** zwecks Veränderung der resultierenden Federkonstante des Federsystems die Mitwirkung von einem oder mehreren Federelementen (304/306) bei dem Vorgang der Speicherung der Schwingenergie zu- oder abschaltbar ist, wobei die zu schaltenden Federelemente mit einem ersten Kraftübertragungsteil (308) fest verbunden sind, mit welchem die Federkraft an die System-Masse übertragen ist und mit einem zweiten Kraftübertragungsteil (302) verbunden sind, mit welchem die Federkraft an das Fundament (102) oder an eine besondere Dämpfungsmasse (450) übertragen ist, wobei das zweite Kraftübertragungsteil durch einen Schaltvorgang einer mit mechanischen oder hydraulischen Mitteln arbeitenden Schalteinrichtung (310) mit dem Fundament oder mit der Dämpfungsmasse koppelbar ist, und wobei bei Verwendung von einem oder von mehreren schaltbaren zweiten Kraftübertragungsteilen auch eine Veränderung der resultierenden Federkonstante des Federsystems in einem oder in mehreren Schritten bei unterschiedlichen Erregerfrequenzen durchgeführt ist.

18. Einrichtung nach einem der Ansprüche 1 bis 17, **dadurch gekennzeichnet, daß** zwecks Veränderung der resultierenden Federkonstante des Federsystems ein oder mehrere Federelemente (150, 282) bezüglich ihrer eigenen Federkonstanten kontinuierlich oder in Schritten verstellbar sind.

19. Einrichtung nach einem der Ansprüche 16 bis 18, **dadurch gekennzeichnet, daß** während des Durchfahrens eines Bereiches der Erregerfrequenz bei der Verdichtung entweder bei schrittweiser Verstellbarkeit der Eigenfrequenz des Masse-Feder-Systems die Verstellung in Schritten bei einer oder bei mehreren vorgebbaren zugeordneten Erregerfrequenzen erfolgt ist oder bei einer kontinuierlichen Verstellbarkeit der Eigenfrequenz die Verstellung der Eigenfrequenz simultan mit der Verstellung der Erregerfrequenz erfolgt ist.

20. Einrichtung nach einem der Ansprüche 1 bis 19, **dadurch gekennzeichnet, daß** die Systemfeder des Masse-Feder-Systems kraftübertragend und steif mit einer Dämpfungsmasse (450) zwecks Übertragung der dynamischen Federkräfte auf diese verbunden ist, deren Masse mindestens 20 mal größer als die System-Masse ist, wobei die Dämpfungsmasse entweder Teil des Fundamentes ist, mit dem der Rahmen der Verdichtungseinrichtung ebenfalls kraftübertragend verbunden ist, oder auch eine eigene Masse darstellt, die bevorzugt über Isolationsfedern (452) weich gegen das Fundament abgestützt ist.

21. Einrichtung nach einem der Ansprüche 1 bis 20, **dadurch gekennzeichnet, daß** die Erregereinrichtung als Erregeraktuator einen oder mehrere Rotationsmotoren mit einem angeschlossenen Bewegungsumformungs-Getriebe zur Erzeugung einer aus der Rotationsbewegung abgeleiteten linearen Erregerbewegung umfasst, wobei, wenn wenigstens zwei Rotationsmotoren vorgesehen sind, diese derart mit einem gemeinsamen Bewegungsumformungs-Getriebe verbunden sind, daß infolge einer Verstellung des relativen Drehwinkels beider Motoren eine resultierende, in ihrem Bewegungshub verstellbare Abtriebsbewegung erzeugt ist.

22. Einrichtung nach einem der Ansprüche 1 bis 21, **dadurch gekennzeichnet, daß** für die Erregereinrichtung als Erregeraktuator ein bezüglich der Drehzahl, nicht jedoch bezüglich seines statischen Momentes regelbarer Unwuchtvibrator vorgesehen ist, und daß durch eine Regeleinrichtung die physikalische Größe der oberen oder unteren Amplitude des Schwingweges s des Schwingtisches oder des Schwingweges f der Form oder einer davon abgeleiteten Größe der Schwinggeschwindigkeit oder Schwingbeschleunigung s', f oder s", f" nach einem vorgebbaren Wert geregelt ist, **dadurch**, daß die durch die Erregereinrichtung übergebene überschüssige Erregerenergie dem schwingfähigen Masse-Feder-System durch eine von der Regeleinrichtung beeinflusste Dämpfungseinrichtung entzogen ist, wobei die entzogene Energie über die Schwingbewegung des Masse-Feder-Systems übertragen ist und wobei die Dämpfungseinrichtung beispielsweise hydraulisch mit einer Umwandlung von Bewegungsenergie in Wärmeenergie arbeitend ist.

23. Einrichtung nach einem der Ansprüche 1 bis 22, **dadurch gekennzeichnet, daß** ein Meßsystem (192/194) vorgesehen ist, mit welchem die Istwerte der zu regelnden physikalischen Größen s', s" oder f, f" ermittelt sind.

24. Einrichtung nach einem der Ansprüche 1 bis 23, **dadurch gekennzeichnet, daß** die Systemfeder des Schwingtisches für beide Schwingrichtungen hart eingestellt ist.

25. Einrichtung nach einem der Ansprüche 1 bis 24, **dadurch gekennzeichnet, daß** hydraulische Linearmotoren nur unter der Bedingung vorgesehen sind, sofern gleichzeitig eine Zwangsführung zur Ausführung der Schwingbewegung des Schwingtisches in einer Doppelrichtung mit einem zentral am Schwingtisch angeordneten Führungsteil vorgesehen ist.

26. Verwendung der Einrichtung nach einem der Ansprüche 1 bis 25 zur Durchführung von Verdichtungsvorgängen an Formkörpern (110) aus kornförmigen Stoffen, wie z.B. trockener Betonmörtel,
**dadurch gekennzeichnet, daß** bei der Durchführung des Verdichtungsvorganges die Schwingungserregung durch eine Erregereinrichtung (106) mit dem Durchfahren eines vorgegebenen Bereiches der Erregerfrequenz mit ansteigenden Werten für die Erregerfrequenz erfolgt.

27. Verwendung nach Anspruch 26, **dadurch gekennzeichnet, daß** während des Durchfahrens des Frequenzbereiches der Erregerfrequenz eine Veränderung der Eigenfrequenz erfolgt, **dadurch**, daß eine Verstellung des Wertes der Federkonstanten der Systemfeder (142) und/oder eine Verstellung des Wertes der System-Masse (440) durchgeführt wird.

28. Verwendung nach Anspruch 26 oder 27, **dadurch gekennzeichnet, daß** zumindest eine Vorverdichtung ausführbar ist, bei welcher der Formkörper (110) nicht in Verbindung mit der Pressplatte (180) bringbar ist.

## Claims

1. Device for compacting granular materials to form moulded bodies by means of pre-compaction and main compaction in moulds (108), a pallet (112) or base plate being provided as a rest for the moulding material (110) and a pressing plate (180) being provided for subjecting the moulding material (110) to a pressing force on the upper side, and at least part of the overall compaction energy being able to be introduced from a vibrating table (120) into the moulded material (110) by impact processes, which can be generated by instances of impact of the oscillating vibrating table (120) from below against the pallet (112), **characterized in that**
- the vibrating table (120) is part of an oscillatory mass-spring system (140) with a system spring (142), which is a spring set "hard", at least for the downwardly directed oscillating movement, and has a system mass, the main mass component of which is the vibrating table (120) with its associated co-oscillating members (156, 174),
- the system spring (142) is a means of storing energy of at least part of the kinetic energy taken along as a maximum in the upward oscillating movement by the system spring (142), in the downward oscillating movement the system spring (142) having "hard"-set spring elements (150) being a means for storing the main component of the kinetic energy of the system mass taken along as a maximum,
- the combination of the values of the resulting spring constant of the system spring (142) and the system mass has the effect that at least one natural frequency of the mass-spring system (140) which is in the range of the upper compaction frequency used in practice for the pre-compaction and/or the main compaction can be set,
- the mass-spring system (140) can be driven by means of an exciter device (106), operating with periodic exciter force generation, to produce enforced oscillating movements, with at least one exciter frequency which can be given, the exciter energy that can be transferred by the exciter device being able to be set by a regulating device (196, 198) in such a way that, at least during idling of the compacting system, i.e. without moulding material (110) and without the pressing plate (180) resting in place, or at least during the operation of pre-compaction, i.e. without the pressing plate (180) resting on the moulding material 110, the physical variable of the upper or lower amplitude of the oscillating excursion s of the vibrating table (120) or of the oscillating excursion f of the mould or a variable derived from it of the oscillating velocity or oscillating acceleration s', f or s", f" can be directly or indirectly regulated or controlled according to a value which can be given, and
- provided for the exciter device (106) are one or more exciter actuators (172/174), which are designed in the form of electrical linear motors (422/424) or in the form of hydraulic linear motors, or in the form of unbalanced vibrators which can be adjusted with respect to their static moment and the resulting directed centrifugal forces of which are at least 20% smaller than the accelerating forces required on the system mass for carrying out the intended oscillating excursion amplitudes with the intended maximum frequency.

2. Device according to Claim 1, **characterized in that** the spring elements of the system spring (430) storing the kinetic energy are produced from steel or a low-damping elastomer material (434) or are embodied by a liquid medium, which is preferably a hydraulic oil, securely enclosed in a compression chamber.

3. Device according to either of Claims 1 and 2, **characterized in that**, with involvement or non-involvement of the pressing plate in the transfer of compacting forces, co-operating in the resilient effect of the system spring (142) equipped with mechanical spring elements are:
- an upper spring system (144), with one or more upper spring elements (148) which are predominantly subjected to compression and by which at least part of the kinetic energy of the system mass taken along as a maximum in the upward oscillating movement is stored for a short time, and a lower spring system (146), with one or more lower spring elements (150), which are predominantly subjected to compression and by which the main part of the kinetic energy of the system mass taken along as a maximum in the downward oscillating movement is stored for a short time, the forces of the upper and lower spring systems acting on the system mass,
- and/or a spring system (430) with one or more spring elements (434), which are subjected to bending, torsion or thrust, so that both at least part of the kinetic energy of the system mass taken along as a maximum in the upward oscillating movement and the main part of the kinetic energy of the system mass taken along as a maximum in the downward oscillating movement is stored by the same spring element or elements (434), the forces developed during the energy storage acting on the system mass.

4. Device according to one of Claims 1 to 3, **characterized in that** part of the kinetic energy taken along in the downward oscillating movement while the previous impact process is being carried out can be stored by upper-lying spring elements (124), the spring forces of which are effective from above on the pallet (112), in this case the upper-lying spring elements (124) constituting part of the upper spring system (144).

5. Device according to one of Claims 1 to 4, **characterized in that** an adjustable mechanical spring element is a leaf spring (282) subjected to bending, **in that** a spring-effective spring length (L1, L2) is defined between a point of force introduction (209) of an introduced force Fm and a point of force introduction (210, 210') of a supported force Fa = Fm/2, and **in that** the adjustment is brought about by a variation of the spring-effective spring length (L1, L2), preferably using an auxiliary motor drive (222).

6. Device according to one of Claims 1 to 5, **characterized in that**, when the system spring is equipped with a hydraulic spring as the spring element, said spring is adjustable by changing the compressible spring volume in a compression chamber.

7. Device according to one of Claims 1 to 6, **characterized in that** the exciter energy that can be transferred by the exciter device (106) can be influenced by a regulating device (198) in such a way that, as an alternative to or at the same time as the operation of pre-compaction, also during the operation of main compaction the physical variable of the upper or lower amplitude of the oscillating excursion s, A of the vibrating table (120) or of the oscillating excursion f of the mould or a variable derived from it of the oscillating velocity or oscillating acceleration s', f or s", f' is regulated according to a value which can be given.

8. Device according to one of Claims 1 to 7, **characterized in that** a physical variable s, s', s" or f, f, f" is regulated according to a constant or variable value which can be given, for constant or variable exciter frequencies which can be differently given.

9. Device according to one of Claims 1 to 8, **characterized in that** the electrical linear motor or motors (170, 420) provided as exciter actuators (70) are AC motors, preferably three-phase AC motors, which are equipped with permanent-magnet excitation or designed as asynchronous motors and which have a fixed motor part (422) and a linearly movable motor part (424), and **in that** a physical variable s, s', s" or f, f', f" is regulated by the variable apportioning of the portions of energy supplied or removed in an oscillating period.

10. Device according to one of Claims 1 to 9, **characterized in that**, in the case of the linear motors (170, 420) designed as three-phase AC motors, the magnetizing current and the current forming the thrust force can be set as separate components.

11. Device according to one of Claims 1 to 10, **characterized in that** the electrical linear motors are three-phase AC motors with a special activating device (196, 198), which is designed for the generation of specific and influenceable portions of exciter energy per oscillating period.

12. Device according to Claim 11, **characterized in that** the following functions are alternatively or simultaneously executed by the special activating device (196/198) for the electrical linear motors (170, 420),
- the beginning and end of the development of the motor exciter force and the magnitude of the motor exciter force are determined or calculated by the special activating device (196/198) once or twice within the oscillating period (of 360°) in time with an exciter frequency which can be given,
- for the purpose of controlling the phenomenon of the occurrence of a phase shifting angle γ and the changing of the phase shifting angle γ automatically occurring under the influence of certain parameters, a special algorithm is used by the special activating device (196/198), which has the effect that the measured value of the physical variable s, s', s" or f, f, f' to be regulated and/or of the value derived from it by the control algorithm for the manipulated variable y for fixing the magnitude of the next portion of energy to be transferred is buffer-stored for a short time.

13. Device according to one of Claims 1 to 12, **characterized in that**, apart from the feeding of exciter energy into the oscillatory system via the exciter actuators, energy can also be extracted from the oscillatory system for delaying the oscillation process after an overshooting regulating process or for rapidly stopping the oscillation process.

14. Device according to one of Claims 1 to 13, **characterized in that** the at least one settable or set natural frequency of the mass-spring system is not greater than about 30% of the upper compacting frequency used in practice for the pre-compaction or the main compaction and/or **in that** the at least one settable or set natural frequency of the mass-spring system is above a value of about 30 Hz.

15. Device according to one of Claims 1 to 14, **characterized in that**, when electrical or hydraulic linear motors (420) are used as exciter actuators, the vibrating table (120) is guided in a constrained manner in its oscillating movement by a single central linear guide (410), to absorb horizontal forces on the vibrating table and to ensure a co-directed acceleration at all the parts of said vibrating table.

16. Device according to one of Claims 1 to 15, **characterized in that**, for the purpose of adjusting the natural frequency of the oscillatory mass-spring system, one or more additional masses (440) can be connected to and disconnected from the system mass by a switching operation, in such a way that, with the additional mass connected, this mass is co-oscillating synchronously together with the system mass, it being preferred for the switching operation to be carried out using a hydraulically actuated component (442/444).

17. Device according to one of Claims 1 to 16, **characterized in that**, for the purpose of changing the resulting spring constant of the spring system, the co-operation of one or more spring elements (304/306) can be additionally connected or disconnected during the operation of storing the oscillating energy, the spring elements to be switched being firmly connected to a first force transferring part (308), by which the spring force is transferred to the system mass, and connected to a second force transferring part (302), by which the spring force is transferred to the foundation (102) or to a special damping mass (450), the second force transferring part being able to be coupled to the foundation or to the damping mass by a switching operation of a switching device (310) operating with mechanical or hydraulic means, and, when one or more switchable second force transferring parts are used, changing of the resultant spring constant of the spring system also being carried out in one or more steps with different exciter frequencies.

18. Device according to one of Claims 1 to 17, **characterized in that**, for the purpose of changing the resulting spring constant of the spring system, one or more spring elements (150, 282) are adjustable with respect to their own spring constant continuously or in steps.

19. Device according to one of Claims 16 to 18, **characterized in that**, while passing through a range of the exciter frequency during the compaction, either the adjustment has taken place in steps for one or more assigned exciter frequencies which can be given, in the case of step-by-step adjustability of the natural frequency of the mass-spring system, or the adjustment of the natural frequency has taken place simultaneously with the adjustment of the exciter frequency, in the case of continuous adjustability of the natural frequency.

20. Device according to one of Claims 1 to 19, **characterized in that** the system spring of the mass-spring system is connected in a force-transferring and rigid manner to a damping mass (450) for the purpose of transferring the dynamic spring forces to the latter, the mass of which is at least 20 times greater than the system mass, the damping mass either being part of the foundation to which the frame of the compacting device is likewise connected in a force-transferring manner, or else representing a mass of its own, which is preferably supported by means of isolating springs (452) in a soft manner against the foundation.

21. Device according to one of Claims 1 to 20, **characterized in that** the exciter device, as an exciter actuator, comprises one or more rotational motors with a connected movement-converting gear mechanism for generating a linear exciter movement derived from the rotational movement, in which arrangement, if at least two rotational motors are provided, they are connected to a common movement-converting gear mechanism in such a way that an adjustment of the relative angle of rotation of the two motors causes the generation of a resulting drive output movement which is adjustable in its movement stroke.

22. Device according to one of Claims 1 to 21, **characterized in that** an unbalanced vibrator which can be regulated with respect to the rotational speed, but not with respect to its static moment, is provided for the exciter device as an exciter actuator, and **in that** the physical variable of the upper or lower amplitude of the oscillating excursion s of the vibrating table or of the oscillating excursion f of the mould or a variable derived from it of the oscillating velocity or oscillating acceleration s', f or s", f" is regulated by a regulating device according to a value which can be given, in such a way that the excess exciter energy transferred by the exciter device is extracted from the oscillatory mass-spring system by a damping device influenced by the regulating device, the extracted energy being transferred by the oscillating movement of the mass-spring system and the damping device being hydraulic, for example, operating with a conversion of motional energy into thermal energy.

23. Device according to one of Claims 1 to 22, **characterized in that** a measuring system (192/194) is provided, by which the actual values of the physical variables s', s" or f, f" to be regulated are determined.

24. Device according to one of Claims 1 to 23, **characterized in that** the system spring of the vibrating table is set hard for both directions of oscillation.

25. Device according to one of Claims 1 to 24, **characterized in that** hydraulic linear motors are provided only on condition that a constrained guidance is at the same time provided for executing the oscillating movement of the vibrating table in a double direction and with a guide part arranged centrally on the vibrating table.

26. Use of the device according to one of Claims 1 to 25 for carrying out compacting operations on moulded bodies (110) of granular materials, such as dry concrete mortar for example, **characterized in that**, when carrying out the compacting operation, the oscillating excitation takes place by an exciter device (106) with the exciter frequency passing through a given range with increasing values for the exciter frequency.

27. Use according to Claim 26, **characterized in that**, while passing through the frequency range of the exciter frequency, changing of the natural frequency takes place, **in that** an adjustment of the value of the spring constant of the system spring (142) and/or an adjustment of the value of the system mass (440) is carried out.

28. Use according to Claim 26 or 27, **characterized in that** at least one pre-compaction, in which the moulded body (110) cannot be brought into connection with the pressing plate (180), can be carried out.

## Revendications

1. Dispositif permettant de comprimer des matières granulaires pour obtenir des corps profilés grâce à une précompression et à une compression principale dans des moules (108), moyennant quoi, comme support pour la matière à mouler (110), on prévoit une palette (112) ou une plaque de base et, pour appliquer la matière à mouler (110) sur la face supérieure à l'aide d'une force de compression, on prévoit un plateau de serrage (180), et moyennant quoi au moins une partie de l'énergie de compression totale peut être introduite dans la matière à mouler (110) par une table oscillante (120) grâce à des processus de percussion, qui peuvent être produits par les impacts de la table oscillante (120), effectuant des mouvements oscillants depuis le bas contre la palette (112),
**caractérisé en ce que**
- la table oscillante (120) fait partie d'un système masse/ressort (140) ayant un comportement oscillatoire, comportant un ressort de système (142), qui est un ressort réglé en étant « tendu » au moins pour le mouvement oscillant orienté vers le bas et présente une masse de système, dont la section de masse principale est constituée par la table oscillante (120) avec ses organes (156, 174) associés effectuant conjointement le mouvement d'oscillation,
- le ressort du système (142) est un moyen permettant d'emmagasiner l'énergie d'au moins une partie de l'énergie cinétique générée de manière optimale lors du mouvement oscillant vers le haut par l'intermédiaire du ressort du système (142), moyennant quoi, lors du mouvement oscillant vers le bas, le ressort du système (142) présentant des éléments de ressort (150) réglés en étant « tendus » est un moyen permettant d'emmagasiner la majeure partie de l'énergie cinétique de la masse de système générée de manière optimale,
- en combinant les valeurs de la constante de rappel résultante du ressort du système (142) et de la masse du système, on peut régler au moins une fréquence propre du système masse/ressort (140), qui est définie au moins dans la plage de la fréquence de compression supérieure utilisée dans la pratique dans le cadre de la précompression et/ou de la compression principale,
- le système masse/ressort (140) peut être entraîné à l'aide d'un dispositif d'excitation (106) fonctionnant en produisant périodiquement une force d'excitation de manière à produire des mouvements d'oscillation forcés avec au moins une fréquence d'excitation pouvant être prédéfinie, moyennant quoi l'énergie d'excitation pouvant être transmise par l'intermédiaire du dispositif d'excitation peut être réglée par l'intermédiaire d'un dispositif de réglage (196, 198) de telle sorte qu'au moins lors d'une marche à vide du système de compression, à savoir sans matière à mouler (110) et sans plateau de serrage (180) reposant dessus, ou au moins lors de la procédure de précompression, à savoir sans plateau de serrage (180) reposant sur la matière à mouler (110), la grandeur physique de l'amplitude supérieure ou inférieure de la trajectoire d'oscillation s de la table oscillante (120) ou de la trajectoire d'oscillation f du moule ou une grandeur qui en est déduite de la vitesse d'oscillation ou de l'accélération d'oscillation s', f' ou s", f" peut être réglée ou commandée directement ou indirectement en fonction d'une valeur pouvant être prédéfinie, et
- pour le dispositif d'excitation (106), on prévoit un ou plusieurs actionneurs d'excitation (172/174) qui sont configurés sous la forme de moteurs linéaires électriques (422/424) ou sous la forme de moteurs linéaires hydrauliques ou sous la forme de vibrateurs à balourd, pouvant être réglées quant à leur moment statique, dont les forces centrifuges orientées en conséquence sont inférieures d'au moins 20 % aux forces d'accélération nécessaires au niveau de la masse du système, afin d'obtenir les amplitudes de trajectoire d'oscillation prévues lors d'une fréquence maximale escomptée.

2. Dispositif selon la revendication 1, **caractérisé en ce que** les éléments de ressort emmagasinant l'énergie cinétique, du ressort du système (430), sont fabriqués en acier ou dans une matière élastomère (434) ayant un faible amortissement, ou sont représentés par un milieu liquide fermement renfermé dans un espace de compression, qui est de préférence de l'huile hydraulique.

3. Dispositif selon la revendication 1 ou 2, **caractérisé en ce que**, participant à l'effet élastique du ressort de système (142) doté desdits éléments de ressort mécaniques, que le plateau de serrage intervienne ou n'intervienne pas sur la transmission des forces de compression, les éléments suivants exercent une action :
- un système de ressort supérieur (144) comportant un ou plusieurs éléments de ressort (148) supérieurs, principalement soumis à la pression, grâce auxquels au moins une partie de l'énergie cinétique générée de manière optimale lors du mouvement oscillant vers le haut de la masse du système est emmagasinée temporairement, et un système de ressort inférieur (146) comportant un ou plusieurs éléments de ressort (150) inférieurs, principalement soumis à la pression, grâce auxquels la majeure partie de l'énergie cinétique générée de manière optimale lors du mouvement oscillant vers le bas de la masse du système est emmagasinée temporairement, moyennant quoi les forces des systèmes de ressort supérieur et inférieur s'appliquent sur la masse du système,
et/ou un système de ressort (430) comportant un ou plusieurs éléments de ressort (434), qui sont soumis à la flexion, torsion ou poussée de telle sorte que, par l'intermédiaire du ou des élément(s) de ressort identique(s) (434) au moins une partie de l'énergie cinétique générée de manière optimale lors du mouvement oscillant vers le haut de la masse du système ainsi que la majeure partie de l'énergie cinétique générée de manière optimale lors du mouvement oscillant vers le bas de la masse du système sont emmagasinées, moyennant quoi les forces apparaissant lors de l'emmagasinement d'énergie s'appliquent sur la masse du système.

4. Dispositif selon l'une quelconque des revendications 1 à 3, **caractérisé en ce qu'**une partie de l'énergie cinétique générée lors du mouvement oscillant vers le bas peut être emmagasinée pendant la réalisation de la procédure de percussion précédente par l'intermédiaire d'éléments de ressort supérieurs (124) dont les forces de rappel s'exercent par le haut sur la palette (112), moyennant quoi, dans ce cas, les éléments de ressort supérieurs (124) font partie du système de ressort supérieur (144).

5. Dispositif selon l'une quelconques des revendications 1 à 4, **caractérisé en ce qu'**un élément de ressort mécanique réglable est un ressort à lames (282) soumis à une flexion, **en ce qu'**une longueur de ressort (L1, L2) active en termes d'élasticité est définie entre la zone d'introduction de force (209) d'une force introduite Fm et une zone d'introduction de force (210, 210') d'une force supportée Fa = Fm/2 , et **en ce que** le déplacement est provoqué par une variation de la longueur du ressort active en termes d'élasticité (L1, L2), de préférence en utilisant un entraînement auxiliaire (222) motorisé.

6. Dispositif selon l'une quelconque des revendications 1 à 5, **caractérisé en ce que**, lorsque le ressort du système est doté d'un ressort hydraulique faisant office d'élément de ressort, celui-ci peut être réglé en modifiant le volume du ressort pouvant être comprimé au sein d'un espace de compression.

7. Dispositif selon l'une quelconque des revendications 1 à 6, **caractérisé en ce que** l'énergie d'excitation pouvant être transmise par le dispositif d'excitation (106) peut être influencée par un dispositif de réglage (198) de telle sorte que, en complément ou en variante par rapport à la procédure de précompression ainsi que lors de la procédure de compression principale, la grandeur physique de l'amplitude supérieure ou inférieure de la trajectoire d'oscillation s, A de la table oscillante (120) ou de la trajectoire d'oscillation f du moule ou la grandeur qui en est déduite de la vitesse d'oscillation ou de l'accélération d'oscillation s', f', ou s", f" peut être ajustée en fonction d'une valeur pouvant être prédéfinie.

8. Dispositif selon l'une quelconque des revendications 1 à 7, **caractérisé en ce qu'**une grandeur physique s, s', s" ou f, f', f" peut être réglée selon une valeur constante ou variable pouvant être prédéfinie, les fréquences d'excitation constantes ou variables pouvant être prédéfinies de façon différente.

9. Dispositif selon l'une quelconque des revendications 1 à 8, **caractérisé en ce que** le ou les moteurs linéaires (170, 420) électriques prévus sous la forme d'actionneurs d'excitation (170) sont des moteurs à courant alternatif, de préférence des moteurs à courant alternatif triphasés, qui sont dotés d'une excitation par aimant permanent ou des moteurs asynchrones et qui sont dotés d'un élément de moteur fixe (422) et d'un élément de moteur mobile linéaire (424), et **en ce qu'**une grandeur physique s, s', s" ou f, f', f" est réglée grâce au dosage variable des portions d'énergie délivrées ou évacuées lors d'une période d'oscillation.

10. Dispositif selon l'une quelconque des revendications 1 à 9, **caractérisé en ce que**, dans les moteurs linéaires configurés sous la forme de moteurs à courant alternatif triphasés (170, 420), le courant de magnétisation et le courant formant la force de poussée peuvent être réglés sous la forme de composantes séparées.

11. Dispositif selon l'une quelconque des revendications 1 à 10, **caractérisé en ce que** les moteurs linéaires électriques sont des moteurs à courant alternatif triphasés comportant un dispositif de commande (196, 198) spécifique, qui est configuré pour produire des portions d'énergie d'excitation déterminées ou pouvant être influencées, par période d'oscillation.

12. Dispositif selon la revendication 11, **caractérisé en ce que**, grâce au dispositif de commande (196/198) spécifique destiné aux moteurs linéaires électriques (170, 420), on remplit de manière alternée ou simultanément les fonctions suivantes :
- par l'intermédiaire du dispositif de commande spécifique (196/198), pour un cycle de fréquence d'excitation pouvant être prédéfinie ou deux fois à l'intérieur de la période d'oscillation (de 360°), le début et la fin de l'apparition de la force d'excitation motorisée ainsi que la grandeur de la force d'excitation motorisée sont déterminés ou calculés,
- par l'intermédiaire du dispositif de commande (196/198) spécifique, afin de maîtriser le phénomène de l'apparition d'un angle de décalage de phase γ et la modification réglée automatiquement sous l'influence de paramètres déterminés de l'angle de décalage de phase γ, on utilise un algorithme spécifique grâce auquel la valeur mesurée de la grandeur physique à régler s, s', s" ou f, f', f" et/ou la valeur déduite grâce à l'algorithme de réglage est enregistrée temporairement afin de fixer la grandeur de la prochaine portion d'énergie à transmettre.

13. Dispositif selon l'une quelconque des revendications 1 à 12, **caractérisé en ce que**, outre l'emmagasinement de l'énergie d'excitation dans le système oscillatoire par l'intermédiaire des actionneurs d'excitation, de l'énergie peut également être prélevée du système oscillatoire afin de retarder le processus d'oscillation après une procédure de réglage non aboutie ou pour interrompre rapidement le processus d'oscillation.

14. Dispositif selon l'une quelconque des revendications 1 à 13, **caractérisé en ce que** la au moins une fréquence propre réglée ou pouvant être réglée du système masse/ressort n'est pas supérieure à environ 30 % de la fréquence de compression supérieure utilisée dans la pratique pour la précompression ou la compression principale et/ou **en ce que** la au moins une fréquence propre réglée ou pouvant être réglée du système masse/ressort est définie de manière à être supérieure à une valeur d'environ 30 Hz.

15. Dispositif selon l'une quelconque des revendications 1 à 14, **caractérisé en ce que**, lorsqu'on utilise des moteurs linéaires (420) électriques ou hydrauliques en tant qu'actionneurs d'excitation, la table oscillante (120) est amenée de force à effectuer un mouvement oscillant grâce à un guide linéaire (410) centralisé unique afin d'absorber les forces horizontales au niveau de la table oscillante et de garantir une accélération avec une orientation commune au niveau de tous les éléments de la table oscillante.

16. Dispositif selon l'une quelconque des revendications 1 à 15, **caractérisé en ce que**, afin de décaler la fréquence propre du système masse/ressort ayant un comportement oscillatoire, on peut connecter ou déconnecter plusieurs masses supplémentaires (440) à la masse du système grâce à un processus de commutation de telle sorte que, lorsque la masse supplémentaire est connectée, elle intervient de manière synchronisée avec la masse du système, moyennant quoi il est préférable que la procédure de commutation soit réalisée en utilisant un composant (442/444) pouvant être actionné par voie hydraulique.

17. Dispositif selon l'une quelconque des revendications 1 à 16, **caractérisé en ce que**, pour modifier la constante de rappel résultante du système de ressort, l'action d'un ou plusieurs éléments de ressort (304/306) lors de la procédure d'emmagasinement de l'énergie d'oscillation peut être introduite ou annulée, moyennant quoi les éléments de ressort devant être connectés sont reliés fermement à un premier élément de transmission de force (308) grâce auquel la force de rappel est transmise à la masse du système et reliés à un deuxième élément de transmission de force (302) grâce auquel la force de rappel est transmise à la base (102) ou à une masse d'amortissement (450) spécifique, moyennant quoi le deuxième élément de transmission de force peut être accouplé grâce à une procédure de commutation d'un dispositif de commutation (310) fonctionnant avec des moyens mécaniques ou hydrauliques, avec la base ou avec une masse d'amortissement et moyennant quoi, lors de l'utilisation d'un ou de plusieurs deuxièmes éléments de transmission de force pouvant être commutés, on obtient également une modification de la constante de rappel résultante du système de ressort en un ou plusieurs paliers lorsque les fréquences d'excitation sont différentes.

18. Dispositif selon l'une quelconque des revendications 1 à 17, **caractérisé en ce que**, pour modifier la constante de rappel résultante du système de ressort, on peut ajuster un ou plusieurs éléments de ressort (150, 282) de manière continue ou selon plusieurs paliers en ce qui concerne leur propre constante de rappel.

19. Dispositif selon l'une quelconque des revendications 16 à 18, **caractérisé en ce que**, quand on parcourt une plage de fréquences d'excitation lors de la compression avec un réglage progressif de la fréquence propre du système masse/ressort, le réglage est réalisé par paliers à une ou plusieurs fréquences d'excitation associées pouvant être prédéfinies et, avec un réglage continu de la fréquence propre, le réglage de la fréquence propre est réalisé simultanément avec le réglage de la fréquence d'excitation.

20. Dispositif selon l'une quelconque des revendications 1 à 19, **caractérisé en ce que** le ressort du système masse/ressort est relié par conjugaison de forme et fermement à une masse d'amortissement (450) afin de transmettre les forces de rappel dynamiques à celle-ci, laquelle masse est au moins 20 fois supérieure à la masse du système, moyennant quoi la masse d'amortissement soit fait partie de la base à laquelle le châssis du dispositif de compression est également relié par conjugaison de forme soit représente une masse propre qui repose de préférence de manière lâche contre la base grâce à des ressorts isolants (452).

21. Dispositif selon l'une quelconque des revendications 1 à 20, **caractérisé en ce que** le dispositif d'excitation, sous la forme d'un actionneur d'excitation, comporte un ou plusieurs moteurs rotatifs avec une transmission associée provoquant une déformation du mouvement, afin de produire un mouvement d'excitation linéaire déduit du mouvement de rotation moyennant quoi, lorsqu'au moins deux moteurs rotatifs sont prévus, ceux-ci sont reliés de telle sorte à la transmission de déformation du mouvement commune que, suite à un décalage de l'angle de rotation relatif des deux moteurs, on produit un mouvement résultant dont la course peut être réglée.

22. Dispositif selon l'une quelconque des revendications 1 à 21, **caractérisé en ce que**, pour le dispositif d'excitation sous la forme d'un actionneur d'excitation, on prévoit un vibrateur à balourd pouvant être réglé par rapport à son nombre de tours mais pas à son moment statique et **en ce que**, grâce à un dispositif de réglage, la grandeur physique de l'amplitude supérieure ou inférieure de la trajectoire d'oscillation s de la table oscillante ou de la trajectoire d'oscillation f du moule ou une grandeur déduite de celle-ci de sa vitesse d'oscillation ou de l'accélération d'oscillation s', f' ou s", f" est réglée en fonction d'une valeur pouvant être prédéfinie, et **en ce que** l'énergie d'excitation excédentaire transmise par le dispositif d'excitation est prélevée du système masse/ressort ayant un comportement oscillatoire par l'intermédiaire d'un dispositif d'amortissement influencé par le dispositif de réglage, moyennant quoi l'énergie évacuée est transmise par l'intermédiaire du mouvement oscillant du système masse/ressort et moyennant quoi le dispositif d'amortissement fonctionne par exemple par voie hydraulique en convertissant l'énergie cinétique en énergie calorifique.

23. Dispositif selon l'une quelconque des revendications 1 à 22, **caractérisé en ce qu'**on prévoit un système de mesure (192/194) grâce auquel les valeurs effectives des grandeurs physiques s', s" ou f, f" à régler sont déterminées.

24. Dispositif selon l'une quelconque des revendications 1 à 23, **caractérisé en ce que** le ressort du système de la table oscillante est réglé de manière à être tendu pour les deux directions d'oscillation.

25. Dispositif selon l'une quelconque des revendications 1 à 24, **caractérisé en ce que** les moteurs linéaires hydrauliques ne sont prévus que dans le cas où on prévoit parallèlement un guidage forcé permettant de produire le mouvement oscillant de la table oscillante dans une direction double avec un élément de guidage disposé de manière centralisée sur la table oscillante.

26. Utilisation du dispositif selon l'une quelconque des revendications 1 à 25, permettant de réaliser les procédures de compression sur la matière à mouler (110) constituée de matière granulaire, telle que du mortier de béton sec,
**caractérisée en ce que** lorsqu'on réalise la procédure de compression, l'oscillation est provoquée par un dispositif d'excitation (106) parcourant une plage prédéfinie de fréquences d'excitation avec des valeurs croissantes.

27. Utilisation selon la revendication 26, **caractérisée en ce que**, lorsqu'on parcourt la plage de fréquences d'excitation, on observe une variation de la fréquence propre **en ce qu'**un réglage de la valeur des constantes de rappel du ressort de système (142) et/ou un réglage de la valeur de la masse du système (440) est réalisé.

28. Utilisation selon la revendication 26 ou 27, **caractérisée en ce qu'**on peut au moins effectuer une précompression dans laquelle la matière à mouler (110) ne peut pas être mise en contact avec le plateau de serrage (180).
